# EUROPÄISCHE PATENTSCHRIFT

(11) **EP 4 306 775 B1**
(45) Veröffentlichungstag und Bekanntmachung des Hinweises auf die Patenterteilung: **14.08.2024**
(21) Anmeldenummer: 22184230.5
(22) Anmeldetag: 11.07.2022
(51) Int. Cl.: F01K 25/06, F22B 27/00

(54) **VERFAHREN UND VORRICHTUNG ZUR UMWANDLUNG VON NIEDERTEMPERATURWÄRME IN TECHNISCH NUTZBARE MECHANISCHE ENERGIE**
METHOD AND APPARATUS FOR CONVERTING LOW-TEMPERATURE HEAT INTO TECHNICALLY USABLE MECHANICAL ENERGY
PROCÉDÉ ET DISPOSITIF DE CONVERSION DE CHALEUR À BASSE TEMPÉRATURE EN ÉNERGIE MÉCANIQUE TECHNIQUEMENT UTILISABLE

(43) Veröffentlichungstag der Anmeldung: 17.01.2024
(73) Patentinhaber: Roßberg, Kristian, 28203 Bremen (DE)
(72) Erfinder: Roßberg, Kristian, 28203 Bremen (DE)

(56) Entgegenhaltungen:
- DE-A1- 102020 110 560
- US-A1- 2013 341 929
- US-A1- 2018 306 068

## Beschreibung

Die Erfindung betrifft Verfahren und Vorrichtungen zur Umwandlung von Niedertemperaturwärme mit einer Temperatur von weniger als 200°C in technisch nutzbare mechanische Energie und nachfolgend elektrischer Energie.

### Stand der Technik

Aufgrund der geringen Temperaturdifferenz von Niedertemperaturwärmequellen zu möglichen Wärmesenken wie Wasser oder Umgebungsluft und des daraus resultierenden niedrigen theoretischen Wirkungsgrades ist die möglichst vollständige Ausnutzung der theoretisch nutzbaren thermischen Energie wünschenswert. Möglich wird dies durch Realisierung eines Trilateral-Cycle (TLC-) Prozesses nach Smith (US4,557,112), der den theoretisch höchsten exergetischen Wirkungsgrad im Vergleich zu anderen Wärmekraftprozessen wie einem Dampfkraftprozess oder ORC-Prozess aufweist.

Im TLC-Prozess nach Smith (siehe Fig. 1) durchläuft ein Arbeitsmittel die Schritte:
- Isochore Druckerhöhung (Pkt. 1 - Pkt. 2)
- Isobare Wärmezufuhr ohne Verdampfung des Arbeitsmittels (Pkt. 2 - Pkt. 3)
- Isentrope Entspannungsverdampfung bei kontinuierlicher Druckverringerung mit gleichzeitiger Volumenvergrößerung und Verrichten von Volumenarbeit (Pkt. 3 - Pkt. 5)
- Isobare Wärmeabfuhr und Kondensation des verdampften Anteils des Arbeitsmittels (Pkt. 5 - Pkt. 1)

Der prinzipielle Aufbau einer Vorrichtung nach dem Stand der Technik ist in Fig.2 dargestellt. Beginnend beim Punkt 1 wird ein Arbeitsmittel durch eine Druckpumpe unter Arbeitsdruck gesetzt, es wird in einem Wärmetauscher externe Wärme zugeführt, diese durch Teilverdampfung des Arbeitsmittels in einer Wärmekraftmaschine in eine Rotationsbewegung umgesetzt die einen Generator antreibt. Der entstandene Arbeitsmitteldampf wird nach Austritt aus der Wärmekraftmaschine kondensiert und der Kreislauf beginnt erneut.

Die technische Herausforderung des TLC-Prozesses liegt in der Umsetzung der Teilverdampfung als erzwungene Entspannungsverdampfung mit einer senkrecht fallenden Verdampfungskurve (siehe Fig. 1, T-S-Diagramm, Verlauf von Punkt 3 zu Punkt 5) durch das Nassdampfgebiet des Arbeitsmittels mit einem hohen Anteil an Flüssigkeit.

Das kontinuierliche, gleichzeitige und räumliche Nebeneinander von:
- Reduktion des Arbeitsdruckes zur Initiierung der Entspannungsverdampfung des Arbeitsmittels
- Volumenvergrößerung durch die Entspannungsverdampfung des Arbeitsmittels
- Verrichten von Expansionsarbeit durch den entstehenden Dampf des Arbeitsmittel
- im Nassdampfgebiet des Arbeitsmittels mit einem hohen Flüssigkeitsanteil stellen hohe technische Anforderungen an die verwendete Vorrichtung.

Bekannt sind verschiedene Vorrichtungen zur Umsetzung der Entspannungsverdampfung eines TLC-Prozesses:
- US 3 169 375 A benennt Rotationsmaschinen
- US 4 557 112 A benennt Screw- und Vaneexpander
- US 7 093 503 B1 und DE 10 2007 041 457 A1 nennen Turbinensysteme
- WO 00 2007 115 769 A2 verweist auf Kolbenmaschinen

Die Fachliteratur benennt überdies Scrollexpander und weitere Varianten von Rotary-Vane-Expander als Expansionsmaschine.

Weiterhin bekannt sind:
- DE 34 20 293 A1 - ein Organic-Rankine-Cycle(ORC) System mit niedrigsiedenenden Arbeitsmittel bzw. -gemischen zur Gewinnung von Energie aus Niedertemperaturwärme
- US 2012 / 0 112 473 A1 - ein System zur Meerwasserentsalzung mit solarer Niedertemperaturwärme und Energiegewinnung in einem Dampfkraftprozess bzw. Wasserkraftwerk
- GB 280 926 A - ein System zur Gewinnung von Trockendampf durch eine Entspannungsverdampfung eines überhitzten Arbeitsmittels
- US 2013/341 929 A1 - ein Organic-Flash-Cycle (OFC) System zur Gewinnung von Energie aus Niedertemperaturwärme
- US 2018/306 068 A1 - ein kombiniertes Kalina-Cycle + Organic Flash Cycle (OFC) System zur Gewinnung von Energie aus Niedertemperaturwärme
- DE 10 2020 110 560 A1 - ein System zur thermischen Speicherung elektrischer Energie und Rückumwandlung in elektrische Energie

Diese Vorrichtungen wurden zumeist als Kompressionsmaschinen für die Komprimierung von Gasen entwickelt oder aus Maschinen für andere Wärmekraftprozessen abgeleitet und weisen für eine Entspannungsverdampfung nach dem TLC-Prozess teils ungünstige Parameter auf.

Dazu gehören:
- Die p-V-Kennlinie der Vorrichtung entspricht nicht oder nur ungenügend der p-V-Verdampfungs-kennlinie des Arbeitsmittels, was zu Umwandlungsverlusten führt
- Ein zu geringes Expansionsverhältnis von Volumen und Druck und dadurch kein vollständiges Durchlaufen der Verdampfungskurve, was zu ungenutzter thermischer Energie führt
- hohe Spalt-Verluste an technisch bedingten Dichtflächen bei durch höhere Temperaturen bedingten höheren Arbeitsdrücken
- Schlechte Anpassung der Vorrichtung an Veränderungen der Eingangstemperatur bzw. der Kondensationstemperatur aufgrund mechanisch vorgegebener Arbeitspunkte
- Reibungsverluste
- Z.T. hohe Drehzahlen der Vorrichtung, die zusätzliche, verlustbehaftete Getriebe erfordern
- Aufwendig und teuer zu fertigende Spezialkomponenten (wie u.a. Turbinen, Screw-Expander)
- Bauteilschädigungen durch Tröpfchenerosion, ausgelöst durch eine schnelle, schlagartige Entspannungsverdampfung

Ein weiterer Punkt, der in der wissenschaftlichen Literatur häufig betont wird, ist die notwendige Pumpleistung, um am Anfang des Prozesses den benötigten Arbeitsdruck für das kalte flüssige Arbeitsmittel zu erzeugen, für die ein nicht geringer Teil der zuvor erzeugten Energie benötigt wird.

### Aufgabe der Erfindung

Ziel der vorliegenden Erfindung ist eine technische Lösung zur Umwandlung von Niedertemperaturwärme in technisch nutzbare Energie unter Realisierung einer Entspannungsverdampfung ähnlich dem TLC-Prozess nach Fig. 1 bei gleichzeitiger Beseitigung der Nachteile der bisher bekannten Vorrichtungen.

D.h. die neue technische Lösung soll folgende Eigenschaften aufweisen:
- die p-V-Kennlinie der Vorrichtung entspricht der p-V-Verdampfungskennlinie des Arbeitsmittels
- Ein großes volumenbezogenes Expansionsverhältnis
- Ein großes druckbezogenes Expansionsverhältnis
- geringe Spaltverluste an technisch bedingten Dichtflächen
- Vermeidung einer schlagartigen Entspannungsverdampfung und dadurch ausgelöster Tröpfchenerosion
- Minimierung der zur Erzeugung des Arbeitsdruckes erforderlichen Pumpleistung
- Leichte Anpassung an Veränderungen der thermischen Umgebungsparameter wie Temperatur der Wärmequelle bzw. der Kondensationstemperatur
- Abdeckung eines großen Temperaturbereichs der Temperatur der NiedertemperaturWärmequelle und der Kondensationstemperatur

### Erläuterung des Lösungsansatzes

Die Aufgabe wird erfindungsgemäß wie in den Ansprüchen definiert gelöst durch einen neuartigen "Extended-TLC-Prozess", eine Energiewandlungsvorrichtung sowie ein Verfahren zur Umwandlung von thermischer Energie in potentielle Energie sowie eine Vorrichtung und Verfahren mit einer zweimaligen Energiewandlung:
- Erste Wandlung: Umwandlung der thermischen Energie von Prozessmedien in potentielle Energie der Prozessmedien durch Anheben der Prozessmedien von einem unteren Niveau auf ein oberes Niveau unter Realisierung einer Entspannungsverdampfung nach dem Extended-TLC-Prozess
- Zweite Wandlung: Umwandlung der potentiellen Energie der Prozessmedien in technisch nutzbare Energie durch Rückführung der Prozessmedien vom oberen auf das untere Niveau und Umwandlung des statischen Druckes der Prozessmedien in mechanische Energie, z.B. in einem Hydraulikmotor / -turbine

Neu sind:
- Der "Extended-TLC" Prozess
- Die erste Energiewandlungsvorrichtung und das Verfahren zur Wandlung von thermischer Energie in potentielle Energie unter Realisierung einer Entspannungsverdampfung nach dem Extended-TLC-Prozess
- Die Vorrichtung und das Verfahren der zweimaligen Wandlung unter Verwendung der neuartigen ersten Energiewandlungsvorrichtung

Zur besseren Unterscheidbarkeit wird:
- Der "Extended-TLC" Prozess nachfolgend **E-TLC Prozess** genannt
- die erste Energiewandlungsvorrichtung zur Wandlung von thermischer Energie in potentielle Energie nachfolgend "**Erster Energiewandler"** genannt
- die Vorrichtung mit zweimaliger Energiewandlung nachfolgend als "**Gesamtsystem"** bezeichnet
- der im Gesamtsystem realisierte thermodynamische Prozess mit zweimaliger Energiewandlung wird aufgrund seiner Ähnlichkeit zum bekannten TLC-Prozess und zur besseren Unterscheidung zum neuartigen E-TLC-Prozess nachfolgend als "**E-TLC2-Prozess"** bezeichnet.

Die in Fig.1 benutzten Bezugszeichen des TLC-Prozesses werden bei Darstellungen des E-TLC und des E-TLC2-Prozesses identisch verwendet.

### Der neuartige E-TLC-Prozess

Wesentliche Merkmale des neuartigen E-TLC-Prozesses (siehe Fig.3) im Vergleich zum bekannten TLC-Prozess nach Fig.1 sind:
- die Verwendung eines Wärmeträgermediums (nachfolgend vereinfacht **Wärmemedium** genannt) als interner Wärmespeicher
- die vollständige Verdampfung des Arbeitsmittels (vgl. TLC-Prozess: teilweise Verdampfung)
- die Verdampfung in einer polytropen Verdampfung (vgl. TLC-Prozess: isentrope Verdampfung)

Wie später gezeigt wird, ergeben sich durch die Nutzung eines vollständig verdampfenden Arbeitsmittels und eines zusätzlichen Wärmemediums völlig neue Lösungswege für die technische Realisierung und Steuerung einer Vorrichtung zur Umwandlung von Niedertemperatur-Wärme in technisch nutzbare Energie.

### Gesamtsystem mit zweimaliger Energiewandlung (E-TLC2-Prozess)

Kernkomponente des Gesamtsystems 11 nach Fig. 5 ist der erste Energiewandler 25.

In Fig. 4 sind die dazu gehörigen thermodynamischen Details des zweistufigen E-TLC2-Prozesses für das Gesamtsystem 11 sowie das dazugehörige T-S und p-V-Diagramm dargestellt.

Das am Punkt 2 (Fig.5 unten) unter Druck stehende Arbeitsmittel 51 und das ebenfalls unter Druck stehende Wärmemedium 55 werden in einem Wärmetauscher 31 durch extern zugeführte thermische Energie auf gleiche Temperatur erwärmt und dem ersten Energiewandler 25 zugeführt.

Im ersten Energiewandler 25 zur Wandlung thermischer Energie in potentielle Energie wird der Schritt der Entspannungsverdampfung (siehe Fig.4, T-S-Diagramm) vom Arbeitspunkt 3 mit der maximalen Temperatur bis zum Arbeitspunkt 5 mit der minimalen Temperatur vollständig durchlaufen. Dadurch wird ein Maximum beim exergetischen Wirkungsgrad erreicht.

Das durch den ersten Energiewandler 25 angehobene und vollständig verdampfte Arbeitsmittel wird nach Austritt aus dem ersten Energiewandler 25 aufgefangen, der Arbeitsmitteldampf 54 kondensiert, gesammelt und unter Verrichtung von mechanischer Arbeit in einem zweiten Energiewandler 34 wieder zum unteren Niveau zurückgeführt.

Das flüssig verbliebene Wärmemedium wird ebenfalls aufgefangen und unter Verrichtung von mechanischer Arbeit im zweiten Energiewandler 34 wieder zum unteren Niveau zurückgeführt. Abweichend zum E-TLC-Prozess nach Fig. 3 gibt es beim zweistufigen E-TLC2-Prozess zwischen den thermodynamischen Punkten 1 und 2 einen weiteren Punkt 7, an dem das kalte Arbeitsmittel 51 und das kalte Wärmemedium 55 einen höheren Druck aufweisen, als nach dem E-TLC-Prozess am Punkt 2 erforderlich ist. Diese Druckdifferenz zwischen den Punkten 7 und 2 des E-TLC2-Prozesses wird im zweiten Energiewandler 34 in technisch nutzbare Energie umgesetzt. Gleichzeitig entfällt damit die nach dem Stand der Technik erforderliche Pumpe zur Erzeugung des notwendigen Arbeitsdruckes.

Das Produkt aus Druckdifferenz und Volumen des Arbeitsmittels und des Wärmemediums entspricht der im ersten Energiewandler 25 in potentielle Energie gewandelten thermischen Energie.

### Der erste Energiewandler

Die physikalische und technische Grundlage für den ersten Energiewandlers 25 (siehe Fig. 6a) sind jeweils durch zwei Kolben 170 begrenzte und mit warmem Arbeitsmittel AM und warmen Wärmemedium WM gefüllte Arbeitsbereiche AB.

Eine Vielzahl dieser durch Kolben 170 getrennter Arbeitsbereiche sind übereinander in einem aufwärts gerichtetem Rohr angeordnet (siehe Fig. 6b).

Jeder Arbeitsbereich steht dabei unter einem lokalen Arbeitsdruck pA, der durch die im Rohr über dem jeweiligen Arbeitsbereich befindlichen, weiteren Arbeitsbereiche erzeugt wird.

Entsprechend der Anzahl der oberhalb eines einzelnen Arbeitsbereiches befindlichen weiteren Arbeitsbereiche und dem dadurch in einem einzelnen Arbeitsbereich herrschenden lokalen Arbeitsdruck pA ist das Arbeitsmittel AM in einer Entspannungsverdampfung - bei gleichzeitiger Vergrößerung des Volumens des Arbeitsbereiches - teilweise (unterer und mittlerer Bereich) oder vollständig (oberer Bereich) verdampft und abgekühlt. Die für das vollständige Verdampfen des Arbeitsmittels benötigte thermische Energie wird dem Wärmemedium entzogen sodass dieses ebenfalls abgekühlt wird (siehe Fig.4 und Fig. 6b).

Durch Zuführung neuer Arbeitsbereiche (siehe Fig. 6b) auf dem unteren Niveau des aufwärts gerichteten Rohres werden die darüber befindlichen Arbeitsbereiche soweit angehoben, das der oberste Arbeitsbereich auf dem oberen Niveau aus dem aufwärts gerichteten Rohr austritt. Das verringert den lokalen Arbeitsdruck pA für alle nachfolgenden Arbeitsbereiche.

Diese Druckverringerung führt bei allen Arbeitsbereichen im Rohr zu kleinen Entspannungsverdampfungen und damit kleinen Volumenvergrößerungen jedes einzelnen Arbeitsbereiches und folglich einem Anheben aller darüber befindlichen Arbeitsbereiche.

Die Summe dieser vielen kleinen Volumenvergrößerungen ergibt eine große Volumenvergrößerung, die den obersten Arbeitsbereich stark anhebt (siehe Fig.6b - resultierende Wegänderung) und - nach Zuführung eines neuen Arbeitsbereiches auf dem unteren Niveau - ebenfalls auf dem oberen Niveau austreten lässt.

Damit dieser Vorgang sich kontinuierlich wiederholt, werden auf dem unteren Niveau ständig neue Arbeitsbereiche mit warmem Arbeitsmittel und warmem Wärmemedium unter einem Dosierdruck pD zugeführt.

Die in Fig.6a und 6b dargestellte strikte Trennung von Wärmemedium und Arbeitsmittel dient der verständlichen Darstellung der Vorgänge innerhalb eines Arbeitsbereiches während der Bewegung vom unteren zum oberen Niveau. In der Realität kommt es innerhalb eines Arbeitsbereiches AB zu einer Vermischung von Wärmemedium und Arbeitsmittel zu einem **Arbeitsgemisch AG** (siehe Fig.6c).

Durch die Verdampfung des Arbeitsmittels während der Bewegung vom unteren zum oberen Niveau unterliegt das Arbeitsgemisch einer ständigen Veränderung des Mischungsverhältnisses bis auf dem oberen Niveau das Arbeitsmittel vollständig verdampft ist und das Wärmemedium allein als Flüssigkeit verbleibt.

### Optimierung des Gesamtsystems

Die Betrachtung von Wärmemedium und Arbeitsmittel als Arbeitsgemisch legt die Möglichkeit einer vorteilhaften Optimierung des in Fig.5 dargestellten Gesamtsystems 11 nahe.

In Fig.7 ist das optimierte Gesamtsystem 12 mit einer Mischkammer 33 zur Herstellung des Arbeitsgemisches AG bereits außerhalb des ersten Energiewandlers dargestellt.

Im Ergebnis der Optimierung ist nur noch ein einteiliger zweiter Energiewandler 34 und ein einteiliger Wärmetauscher 31 anstelle von zweigeteiltem zweitem Energiewandler und Wärmetauscher nach Fig.5 erforderlich.

### Weiterentwicklung des ersten Energiewandlers

Das in Fig.6 skizzierte Prinzip des ersten Energiewandlers erfordert eine um so größere Höhe des aufwärts gerichteten Rohres - zum Aufbau des mit der Temperatur steigenden maximalen Arbeitsdrucks pA -je größer die Temperaturdifferenz zwischen der Niedertemperaturwärmequelle und der Dampfverflüssigungstemperatur (gegeben durch die Temperatur der Wärmesenke) ist.

Es können dadurch Höhen von mehreren hundert Meter bis über 1000 Meter erforderlich werden. Dies kann gemäß einer vorteilhaften Weiterentwicklung des ersten Energiewandlers (siehe Fig. 10a-b) dadurch vermieden werden, das zwischen zwei Arbeitsbereiche AB ein zusätzlicher Gewichtsbereich GB gefüllt mit einem Gewichtsmedium 60 eingefügt wird (siehe Fig. 10a). Das Gewichtsmedium ist - im Gegensatz zum Arbeitsmittel und Wärmemedium - nicht durch die Wärmequelle erwärmt.

Das Gewichtsmedium bewirkt - bei ansonsten gleichen Abläufen wie zu Fig 6 beschrieben - durch sein Eigengewicht eine Erhöhung des Arbeitsdruckes pA auf jeden im aufwärts gerichteten Rohr befindlichen Arbeitsbereich AB. Damit ist es möglich - wie noch gezeigt wird - die erforderliche Höhe des aufwärts führenden Rohres zum Aufbau des Arbeitsdruckes pA deutlich zu reduzieren.

In Fig. 11 ist das Gesamtsystem 15 mit einem **weiterentwickelten ersten Energiewandler** 26 dargestellt, dessen Aufbau weitestgehend identisch mit dem Gesamtsystem 11 nach Fig. 5 ist.

Der in Fig. 12 dargestellte Aufbau des Gesamtsystems 16 mit einem weiterentwickelten ersten Energiewandler 26 und externer Herstellung eines Arbeitsgemisches ist weitestgehend identisch mit dem Gesamtsystem 12 nach Fig. 7. Neu ist bei beiden Gesamtsystemen die zusätzliche Zuführung von Gewichtsmedium 60 zum weiterentwickelten ersten Energiewandler 26.

Die thermodynamischen Abläufe des E-TLC2-Prozesses nach Fig. 4 gelten auch für die Gesamtsysteme 15 und 16 mit dem weiterentwickelten ersten Energiewandler 26.

Die durch die geringere Höhe der Gesamtsysteme 15 und 16 verringerte Druckdifferenz zwischen den Punkten 7 und 2 wird für den zweiten Energiewandler 34 durch ein größeres Volumen aus Arbeitsmittel, Wärmemedium und Gewichtsmedium kompensiert (siehe Fig.11+12, p-V-Diagramme). Eine Variation der Menge des Arbeitsgemisches (Wärmemedium und Arbeitsmittel) bzw. des Gewichtsmediums ermöglicht eine leichte Regelung des Gesamtsystems.

Von besonderem Vorteil ist, dass der weiterentwickelte erste Energiewandler auch in einer Betriebsart ohne Gewichtsmedium betrieben werden kann und damit der nutzbare Temperaturbereich hin zu niedrigeren Temperaturen ausgedehnt wird.

### Optimierung der weiterentwickelten Gesamtsysteme

Wie in Fig.11 und 12 dargestellt erfordert die Nutzung eines Gewichtsmediums in den Gesamtsystemen 15 und 16 die Nutzung eines zweiteiligen zweiten Energiewandlers 34.

Dies kann durch die Nutzung von Arbeitsgemisch als Gewichtsmedium wie in Fig.13 dargestellt vermieden werden.

### Weitere Gestaltungsvarianten des Gesamtsystems

Unter Ausnutzung der unterschiedlichen Dichte von Arbeitsmedium und Wärme- bzw. Gewichtsmedium sind verschiedene Gestaltungsvarianten des Gesamtsystems zur Umwandlung von thermischer Energie in technisch nutzbare Energie, möglich. Je nach Einsatzbereich (Quelle der Niedertemperaturwärme, Wärmesenke, Temperaturdifferenz) sind dadurch technische Vorteile erzielbar.

So kann, wie in Fig.8, 14 und 15 dargestellt, die Höhe des Gesamtsystems zwischen Kondensationsvorrichtung und der Wärmezufuhr soweit reduziert werden, dass der entstehende Flüssigkeitsdruck des Arbeitsmittels bzw. des Arbeitsgemisches dem am Punkt 2 erforderlichen Arbeitsdruck entspricht. Die bisher zur Energiegewinnung genutzte Druckdifferenz zwischen dem - nicht mehr gegebenen - Punkt 7 und 2 verschwindet. Der Verlust an potentieller Energie des Arbeitsmittels bzw. Arbeitsgemisches wird kompensiert durch das größere nutzbare Volumen von Wärme- bzw. Gewichtsmedium. Die Summe der technisch nutzbaren Energiemenge bleibt gleich. Steht die weitere Verringerung der Höhe der Gesamtsystems im Vordergrund, ist, wie in Fig.9 und 16 dargestellt, auch der Einsatz einer zusätzlichen Druckerhöhungspumpe 35 möglich.

Allerdings sinkt hierdurch die abzugebende technisch nutzbare Energiemenge.

### Leistungserhöhung durch Parallelisierung

Das Prinzip und die einfache Technik des ersten Energiewandlers 25 und des weiterentwickelten ersten Energiewandlers 26 zur Wandlung thermischer Energie in potentielle Energie erlaubt es, beliebig viele aufwärts führende Rohre zur Energiewandlung parallel zu bauen (siehe Fig. 17, exemplarisch dargestellt am Beispiel Gesamtsystem 12).

Dies hat den Vorteil, dass auch bei niedrigen Temperaturdifferenzen zwischen der Niedertemperaturquelle und der Dampfverflüssigungstemperatur und dem damit verbundenem kleinen Wirkungsgrad trotzdem große Wärmemengen umgesetzt und daraus technisch nutzbare Energie gewonnen werden kann.

Mit einer Parallelisierung sind Leistungen bis weit in den Megawattbereich erzielbar.

Mit der Nutzung des neuartigen E-TLC-Prozesses, des erfindungsgemäßen ersten Energiewandlers, des weiterentwickelten erfindungsgemäßen ersten Energiewandlers sowie der Parallelisierung des ersten und des weiterentwickelten ersten Energiewandlers:
- Erfolgt durch das Prinzip der frei beweglichen Kolben eine selbsttätige Anpassung der p-V-Kennlinie der ersten Energiewandler an die p-V-Verdampfungskennlinie des Arbeitsmittels
- Ist eine stufenlose Volumenvergrößerung von mehr als 1:100 möglich (Ausgangsvolumen des flüssigen warmen Arbeitsmittels zu Endvolumen des verdampften gasförmigen Arbeitsmittels)
- ist eine stufenlose Druckentspannung von mehr als 1:10 möglich
   (maximaler Arbeitsdruck auf dem unteren Niveau zu minimalem Arbeitsdruck auf dem oberen Niveau)
- Wird durch einen sehr langsamen Druckabbau von mehreren Sekunden bis Minuten (Zeit zwischen Beginn und Ende der Entspannungsverdampfung des Arbeitsmittels) eine explosionsartige Verdampfung des Arbeitsmittels und nachfolgende Tröpfchenerosion, die zu Bauteilzerstörungen führen kann, vermieden
- Werden durch geringe Druckunterschiede von weit weniger als 0,001 MPa (0,01bar) zwischen der Kolbenoberseite und der Kolbenunterseite die technischen Anforderungen an die Kolbendichtungen deutlich gesenkt und Spaltverluste weitestgehend reduziert
- Sind durch mehrere parallel arbeitende erste Energiewandler Leistungen bis weit in den Megawatt-Bereich möglich
- Ist durch Änderung der zugeführten Mengen des Arbeitsmittels, des Wärmemediums, des Gewichtsmediums oder der Betriebsweise im weiterentwickelten ersten Energiewandler eine einfache Anpassung an Veränderungen der externen Temperatur der Niedertemperaturwärmequelle und/oder der Temperatur der Dampfverflüssigung möglich
- können bereits geringe Temperaturdifferenzen von 10°K zur Energiegewinnung ausgenutzt werden
- ist ein flexibler Tag/Nacht-Betrieb sowie ein flexibler Sommer/Winter-Betrieb mit Anpassung an die sich verändernden Temperaturen der Niedertemperaturwärmequelle oder der Dampfverflüssigungstemperatur möglich

Die Vorteile des erfindungsgemäßen zweistufigen E-TLC2-Verfahrens zur Wandlung von thermischer Energie nach dem E-TLC2-Prozess in technisch nutzbare Energie sind:
- die thermodynamisch anspruchsvollen Vorgänge der Wandlung der thermischen Energie nach dem E-TLC-Prozess in eine andere Energieform werden von der Wandlung in technisch nutzbare mechanische Energie entkoppelt (vergleichbar der Trennung von Dampferzeugung und Turbine in klassischen Wärmekraftwerken)
- die technische Komplexität einer Vorrichtung zur Umwandlung thermischer Energie in technisch nutzbare Energie wird im Vergleich zum Stand der Technik deutlich reduziert, da jede der beiden Energiewandlungsstufen für ihre jeweilige Aufgabe optimiert werden kann
- Der zu Prozessbeginn erforderliche Arbeitsdruck für das Arbeitsmittel, das Wärmemedium und ggf. das Gewichtsmedium wird verfahrens- und vorrichtungsintern ohne die nach dem Stand der Technik erforderliche Druckpumpe erzeugt
- dies senkt die technisch bedingten Verluste, erhöht den technischen Wirkungsgrad und bringt ökonomische Vorteile
- je nach Einsatzfall kann aus verschiedenen Bauweisen des Gesamtsystems die optimale Bauform zur Realisierung eines E-TLC2-Prozesses ausgewählt werden

### Auflistung der Abbildungen

- Fig. 1 -: Thermodynamik des TLC-Prozesses nach dem Stand der Technik
- Fig. 2 -: Prinzipaufbau eines Systems zur Nutzung des TLC-Prozesses nach dem Stand der Technik
- Fig. 3 -: Thermodynamik des neuartigen E-TLC-Prozesses
- Fig. 4 -: Thermodynamik des neuartigen E-TLC2-Prozesses
- Fig. 5 -: Darstellung Gesamtsystem 11 nach dem E-TLC2-Prozess
- Fig. 6 -: Funktionsprinzip erster Energiewandler 25
- Fig. 7 -: Darstellung optimiertes Gesamtsystem 12 mit Mischkammer 33
- Fig. 8 -: Darstellung Gesamtsystem 13 mit ersten Energiewandler 25 bei reduzierter Höhe
- Fig. 9 -: Darstellung Gesamtsystem 14 mit reduzierter Höhe und Druckerhöhungspumpe 35
- Fig. 10 -: Funktionsprinzip weiterentwickelter erster Energiewandler 26
- Fig. 11 -: Darstellung Gesamtsystem 15 mit weiterentwickeltem ersten Energiewandler 26
- Fig. 12 -: Darstellung Gesamtsystem 16 mit weiterentwickeltem ersten Energiewandler 26 und Mischkammer 33
- Fig. 13 -: Darstellung Gesamtsystem 17 mit weiterentwickeltem ersten Energiewandler 26 und Arbeitsgemisch als Gewichtsmedium
- Fig. 14 -: Darstellung Gesamtsystem 18 mit weiterentwickeltem ersten Energiewandler 26 bei reduzierter Höhe
- Fig. 15 -: Darstellung Gesamtsystem 19 mit weiterentwickeltem ersten Energiewandler 26 und Mischkammer 33 bei reduzierter Höhe
- Fig. 16 -: Darstellung Gesamtsystem 20 mit weiterentwickeltem ersten Energiewandler 26 und Druckerhöhungspumpe 35 bei reduzierter Höhe
- Fig. 17 -: Darstellung Gesamtsystem 12 mit mehreren parallelen ersten Energiewandlern 25
- Fig. 18 -: Thermodynamik des modifizierten mE-TLC2-Prozesses
- Fig. 19 -: Darstellung Gesamtsystem 211 nach dem mE-TLC2-Prozess mit ersten Energiewandler 25
- Fig. 20 -: Darstellung Gesamtsystem 212 nach dem mE-TLC2-Prozess mit ersten Energiewandler 25 und Arbeitsgemisch
- Fig. 21 -: Darstellung Gesamtsystem 216 nach dem mE-TLC2-Prozess mit ersten Energiewandler 26 und Arbeitsgemisch
- Fig. 22 -: Darstellung Gesamtsystem 219 nach dem mE-TLC2-Prozess mit ersten Energiewandler 26 und Arbeitsgemisch bei reduzierter Höhe
- Fig. 23 -: Darstellung erster Energiewandler 25
- Fig. 24 -: Darstellung erste Energiewandler 25 mit Zuführung Arbeitsgemisch
- Fig. 25 -: Darstellung weiterentwickelter erster Energiewandler 26
- Fig. 26 -: Darstellung weiterentwickelter erster Energiewandler 26 mit Zuführung Arbeitsgemisch
- Fig. 27 -: Darstellung möglicher Gestaltungsvarianten des Rohrsystems auf dem unteren bzw. oberen Niveau

### Auflistung der verwendeten Bezugszeichen und Nummerierungen

### Bezugszeichen

- AB - Arbeitsbereich
- AG - Arbeitsgemisch aus Wärmemedium und Arbeitsmittel, allgemein verwendet
- AM - Arbeitsmittel, allgemein verwendet
- GB - Gewichtsbereich
- H - Fallhöhe
- WM - Wärmemedium, allgemein verwendet
- pA - Arbeitsdruck
- pD - Dosierdruck
- pK - Druck Kolbenstapel

Ziffern 1 - 7 --- Punkte für bestimmte thermodynamische Zustände in T-S und p-V Diagrammen
- Ziffer ohne Zusatz kennzeichnet Zustandspunkt für das Arbeitsmittel
- Zusatz "..wm" kennzeichnet Zustandspunkt für das Wärmemedium
- Zusatz "..gm" kennzeichnet Zustandspunkt für das Gewichtsmedium
- Zusatz "..ag" kennzeichnet Zustandspunkt für das Arbeitsgemisch aus Wärmemedium und Arbeitsmittel

Ziffern 10 - 99 --- Bestandteile Gesamtsystem
- 11 - Gesamtsystem mit erstem Energiewandler 25 und interner Erzeugung eines Arbeitsgemisches
- 12 - Gesamtsystem mit erstem Energiewandler 25 und externer Erzeugung eines Arbeitsgemisches
- 13 - Gesamtsystem mit erstem Energiewandler 25, externer Erzeugung eines Arbeitsgemisches bei reduzierter Höhe
- 14 - Gesamtsystem mit erstem Energiewandler 25, externer Erzeugung eines Arbeitsgemisches bei reduzierter Höhe und zusätzlicher Druckerhöhungspumpe 35
- 15 - Gesamtsystem mit weiterentwickeltem erstem Energiewandler 26, interner Erzeugung eines Arbeitsgemisches und Wärmemedium als Gewichtsmedium
- 16 - Gesamtsystem mit weiterentwickeltem erstem Energiewandler 26, externer Erzeugung eines Arbeitsgemisches und Wärmemedium als Gewichtsmedium
- 17 - Gesamtsystem mit weiterentwickeltem erstem Energiewandler 26, externer Erzeugung eines Arbeitsgemisches und Arbeitsgemisch als Gewichtsmedium
- 18 - Gesamtsystem mit weiterentwickeltem erstem Energiewandler 26, externer Erzeugung eines Arbeitsgemisches mit Druckaufbau durch Arbeitsmittel und Wärmemedium als Gewichtsmedium bei reduzierter Höhe
- 19 - Gesamtsystem mit weiterentwickeltem erstem Energiewandler 26, externer Erzeugung eines Arbeitsgemisches mit Druckaufbau durch Arbeitsgemisch und Wärmemedium als Gewichtsmedium bei reduzierter Höhe
- 20 - Gesamtsystem mit weiterentwickeltem erstem Energiewandler 26, externer Erzeugung eines Arbeitsgemisches, Wärmemedium als Gewichtsmedium sowie zusätzlicher Druckerhöhungspumpe 35 für das Arbeitsmittel bei reduzierter Höhe
- 25 - Erster Energiewandler thermische zu potentielle Energie
- 26 - Weiterentwickelter erster Energiewandler thermische zu potentielle Energie
- 31 - Wärmetauscher zur Aufnahme von Wärmeenergie
- 32 - Dampfverflüssiger für Arbeitsmitteldampf
- 33 - Mischkammer für Arbeitsmedium und Wärmemedium
- 34 - Zweiter Energiewandler, potentielle zu technisch nutzbare Energie
- 35 - Druckerhöhungspumpe
- 40 - Zuführungen, allgemein
- 41 - Zuführung Gewichtsmedium
- 51 - Arbeitsmittel, flüssig, kalt
- 52 - Arbeitsmittel, flüssig, warm
- 53 - Arbeitsmittel, dampfförmig, warm
- 54 - Arbeitsmittel, dampfförmig, kalt
- 55 - Wärmemedium, flüssig, kalt
- 56 - Wärmemedium, flüssig, warm
- 58 - Arbeitsgemisch aus Wärmemedium und Arbeitsmedium, kalt
- 59 - Arbeitsgemisch aus Wärmemedium und Arbeitsmedium, warm
- 60 - Gewichtsmedium, flüssig

Ziffern 100 - 199 --- Erster und weiterentwickelter erster Energiewandler
- 110 - Rohrbogen, unteres Niveau
- 120 - Einbringvorrichtung, allgemein
- 121 - Einbringvorrichtung für Arbeitsmittel und Wärmemedium bzw. Arbeitsgemisch
- 122 - Einbringvorrichtung für Arbeitsmittel und Wärmemedium bzw. Arbeitsgemisch sowie Gewichtsmedium
- 125 - Kolben-Stopvorrichtung
- 126 - Dosiervorrichtung
- 130 - Aufstiegsrohr
- 140 - Rohrbogen, oberes Niveau
- 150 - Separierungsvorrichtung zur Trennung von Flüssigkeiten und Arbeitsmitteldampf
- 160 - Abstiegsrohr
- 170 - Einzelkolben
- 171 - Kolbenstapel

### Detaillierte Beschreibung des E-TLC-Prozesses

Wesentliches Merkmal des neuartigen E-TLC-Prozesses nach Fig.3 im Vergleich zum bekannten TLC-Prozess nach Fig.1 ist die Verwendung eines Wärmemediums sowie die vollständige Verdampfung des Arbeitsmittels in einen polytropen Verdampfungskurve.

Der TLC-Prozess nach Smith (Fig.1) nutzt die vom Arbeitsmittel aufgenommene thermische Energie zum Verdampfen. Da die zum Verdampfen benötigte Energiemenge größer ist als die aufgenommene Energiemenge führt dies stets zu einer nur teilweisen Verdampfung des Arbeitsmittels.

Beim E-TLC Prozess wird dem Arbeitsmittel durch das erwärmte Wärmemedium während der Phase der Entspannungsverdampfung ein wesentlicher Teil der zum vollständigen Verdampfen benötigten thermischen Energie zugeführt (siehe Fig.3, T-S-Diagramm). Dabei geht das Wärmemedium zu keinem Zeitpunkt in Dampf über und verbleibt stets in seinem flüssigen Zustand.

Das Arbeitsmittel durchläuft damit eine polytrope Entspannungsverdampfung (vgl. Fig.1, TLC-Prozess: isentrope Entspannungsverdampfung). Betrachtet man die Summe der im erwärmten Arbeitsmittel und erwärmten Wärmemedium enthaltenen Wärmemenge - ohne Berücksichtigung der unterschiedlichen Wärmekapazitäten - entspricht diese der in Verdampfung des Arbeitsmittels umgesetzten Energiemenge.

D.h. im direkten Vergleich von TLC- und E-TLC-Prozess wird bei gleicher Menge an aufgenommener Wärmeenergie die gleiche Menge thermischer Energie durch Verdampfung von Arbeitsmittel umgewandelt.

Durch die Nutzung eines separaten Wärmemediums mit anderen, vorteilhaften physikalischen und chemischen Eigenschaften (z.B. Dichte, Wärmekapazität) sowie der gezielten Mischung von Arbeitsmittel und Wärmemedium zu einem **Arbeitsgemisch AM** ergeben sich jedoch völlig neue Ansätze für die technische Realisierung einer Vorrichtung zur Umwandlung von Niedertemperatur-Wärme in eine technisch nutzbare Energieform wie sie mit Nutzung eines reinen Arbeitsmittels nach dem TLC-Prozess nicht möglich wären.

### Detaillierte Beschreibung des E-TLC2-Verfahrens und der Gesamtsysteme zur Wandlung von thermischer Energie in technisch nutzbare Energie

Die nachfolgende Beschreibung stellt die Arbeitsweise des Gesamtsystems 11 (Fig.5) und des weiterentwickelten Gesamtsystems 15 (Fig.11) gemeinsam dar.

Auf Unterschiede wird im Text eingegangen. Die Beschreibung der thermodynamischen Schritte folgt dabei dem Verlauf des E-TLC2-Prozesses nach Fig.4.

Die Gesamtsysteme 12 (Fig.7) sowie 16 (Fig.12) sind Variationen der Gesamtsysteme 11 bzw. 15 mit Nutzung eines Arbeitsgemisch AG bestehend aus Arbeitsmittel AM und Wärmemedium WM. Ihre Arbeitsweise entspricht den Gesamtsystemen 11 bzw. 15.

Zum besseren Verständnis sind in den Abbildungen 5,7,11 und 12 die T-S-Diagramme und die p-V-Diagramme des jeweiligen Gesamtprozesses, getrennt nach Arbeitsmittel (ohne Index), Wärmemedium (Index "wm"), Gewichtsmedium (Index "gm") bzw. Arbeitsgemisch (Index "ag") dargestellt.

Die schraffierte Fläche in den p-V-Diagrammen entspricht dabei der in technisch nutzbare Arbeit umgesetzten thermischen Energie des jeweiligen Mediums. Die Summe der umgewandelten thermischen Energie ist für alle Gesamtsysteme bei gleichen Eingangsparametern (Menge der aufgenommenen thermischen Energie) gleich groß.

Die Gesamtsysteme 13,14 (Fig.8,9) sowie 17-20 (Fig.13-16) stellen weitere vorteilhafte Variationen der Gesamtsysteme 11 bzw. 15 dar. Ihre grundlegende Arbeitsweise entspricht dabei den Gesamtsystemen 11 bzw. 15. Auf Unterschiede wird im Text eingegangen.

Die erfindungsgemäßen Gesamtsysteme 11-14 (Fig.5, 7-9) zur Wandlung von thermischer Energie in technisch nutzbare Energie bestehen zumindest aus den Bestandteilen:
- Einem Wärmetauscher 31 zur Erwärmung des unter Druck stehenden Arbeitsmittels 52, des Wärmemediums 55 bzw. des Arbeitsgemisches 58 durch eine Niedertemperaturwärmequelle ohne Verdampfung des Arbeitsmittels
- Einem ersten Energiewandler 25 zur Wandlung der aufgenommenen thermischen Energie in potentielle Energie
- Einer Dampfverflüssigungsvorrichtung 32
- Einem zweiten Energiewandler 34 zur Wandlung der potentiellen Energie des Arbeitsmittels 51, des Wärmemediums 55 bzw. des Arbeitsgemisches 58 in eine technisch nutzbare Energieform
- Zuführungen 40 zur Verbindung der einzelnen Bestandteile
- Zusätzlich weisen die Gesamtsysteme 12-14 eine Mischkammer 33 zur Herstellung eines Arbeitsgemisches 58 auf

Die erfindungsgemäßen weiterentwickelten Gesamtsysteme 15-20 (Fig.10-16) bestehen zumindest aus den Bestandteilen:
- Einem Wärmetauscher 31 zur Erwärmung des unter Druck stehenden Arbeitsmittels 51, des Wärmemediums 55 bzw. des Arbeitsgemisches 58 durch eine Niedertemperaturwärmequelle ohne Verdampfung
- Einem weiterentwickelten ersten Energiewandler 26 zur Wandlung der aufgenommenen thermischen Energie in potentielle Energie
- Einer Dampfverflüssigungsvorrichtung 32
- Einem zweiten Energiewandler 34 zur Wandlung der potentiellen Energie des Wärmemediums, des Arbeitsmittels, des Gewichtsmediums bzw. des Arbeitsgemisches in eine technisch nutzbare Energieform
- Zuführungen 40 zur Verbindung der einzelnen Bestandteile
- Einer Zuführung 41 zur Zuführung von Gewichtsmedium 60 zum weiterentwickelten ersten Energiewandler 26
- Zusätzlich weisen die Gesamtsysteme 16-20 eine Mischkammer 33 zur Herstellung eines Arbeitsgemisches 58 auf

Nicht in den Abbildungen dargestellt werden verschiedene Hilfssysteme, da ihre Position und Funktion vielfältig gelöst werden kann.

Hilfssysteme können z.B. sein:
- Absaugung von nicht kondensierbaren Gasen
- Filtersysteme zur Reinigung des Arbeitsmittels und des Wärmemediums von Fremdstoffen
- Austreiber zur vollständigen Trennung von Arbeitsmittel und Wärmemedium
- Meßsensoren sowie Prozess-Steuerungs- und Regeltechnik
- Vorratsbehälter
- Wärmespeicher

In allen Gesamtsystemen 11-20 erfolgt die Umwandlung der thermischen Energie in technisch nutzbare Energie nach dem E-TLC2-Prozess (siehe Fig. 4) in den Verfahrensschritten:
- **Schritt a:** Isobares Erwärmen (Fig.4: Pkt.2 - Pkt.3) des unter Dosierdruck (pD) stehenden flüssigen Arbeitsmittels und des unter Dosierdruck (pD) stehenden flüssigen Wärmemedium (55) - die auch als Arbeitsgemisch (58) vorliegen können - aus einer Niedertemperaturwärmequelle ohne Verdampfung des Arbeitsmittels
- **Schritt b:** Polytrope Umwandlung (Fig.4: Pkt.3 - Pkt.5) der aufgenommenen thermischen Energie in mindestens einem ersten Energiewandler 25 oder 26 in potentielle Energie
- **Schritt c:** Isobares Kondensieren (Fig.4: Pkt.5 - Pkt.1) des vollständig verdampften Arbeitsmittels
- **Schritt d:** Isochore Umwandlung (Fig.4: Pkt.1 - Pkt.7) der gewonnenen potentiellen Energie über die Fallhöhe H in statischen Druck
- **Schritt e:** Isochore Umwandlung (Fig.4: Pkt.7 - Pkt.2) eines Teils des statischen Druckes im zweiten Energiewandler 34 in technisch nutzbare mechanische Energie

### Thermodynamischer Punkt 2

Startpunkt des Energieumwandlungsprozesses ist Punkt 2 des E-TLC2-Prozesses (siehe Fig.4, T-S und p-V-Diagramm) im unteren Bereich der Gesamtsysteme 11-20 (Fig.5,7-9,11-16).

Das kalte flüssige Arbeitsmittel 51 und das kalte Wärmemedium 55 (Gesamtsystem 11,15) bzw. das kalte Arbeitsgemisch (Gesamtsystem12-14,16-20) stehen unter Druck und werden durch Zuführungen 40 dem Wärmetauscher 31 zur Aufnahme von thermischer Energie aus der Niedertemperaturwärmequelle zugeführt und darin erwärmt ohne eine Verdampfung des Arbeitsmittels.

Als Niedertemperaturwärmequelle können neben Erdwärme, Meereswärme, Solarwärme, Abwärme aus technischen Prozessen (z.B. Stahl- und Kunststoffindustrie), Wärme aus Kühlprozessen (z.B. Kühlhäuser, Rechenzentren) auch Wärme aus Verbrennungsprozessen (z.B. Reststoffverbrennung, Biogas) oder Restwärme anderer Prozesse (z.B. chemische Industrie) genutzt werden.

Als Arbeitsmittel können hierbei, je nach Temperaturniveau und Temperaturdifferenz zwischen der genutzten Niedertemperaturwärmequelle und der verfügbaren Kondensationstemperatur, alle organischen und anorganischen Stoffe sowie Stoffmischungen zur Anwendung kommen, die den Temperaturbereich von der maximalen Temperatur der Niedertemperaturwärmequelle bis zur minimalen Temperatur der Dampfverflüssigung als Flüssigkeit ohne thermische Zersetzung und ohne zu gefrieren abdecken.

Bei der Auswahl des Arbeitsmittels ist zu beachten, dass chemische Reaktionen des Arbeitsmittels mit einzelnen Bestandteilen des Gesamtsystems vermieden werden.

Bevorzugtes Wärmemedium ist aufgrund seiner Wärmekapazität Wasser. Es können aber auch andere temperaturstabile Stoffe, die im vorgesehenen Temperaturbereich flüssig bleiben, sich nicht zersetzen oder gefrieren und keine chemische Reaktion oder anderweitige Wechselwirkung mit dem Arbeitsmittel eingehen, zum Einsatz kommen. Zudem sollte es keine chemischen Reaktionen des Wärmemediums mit einzelnen Bestandteilen des Gesamtsystems geben.

### Thermodynamischer Punkt 3

Das aus dem Wärmetauscher 31 austretendende und auf gleiche Temperatur erwärmte Arbeitsmittel 52 und Wärmemedium 56 (Gesamtsystem 11,15) bzw. das erwärmte Arbeitsgemisch (Gesamtsystem 12-14,16-20) fließen anschließend durch thermisch isolierte Zuführungen 40 dem ersten Energiewandler 25 (Gesamtsystem 11-14) bzw. dem weiterentwickelten ersten Energiewandler 26 (Gesamtsystem 15-20) zu.

In den weiterentwickelten Gesamtsystemen 15-20 (Fig.11-16) fließt zusätzlich kaltes Gewichtsmedium 60 durch Zuführungen 41 dem ersten Energiewandler 26 zu.

Bevorzugtes Gewichtsmedium ist das Wärmemedium, bevorzugt Wasser, aufgrund seiner hohen Dichte. Es kann aber auch kaltes Arbeitsgemisch (siehe Gesamtsystem 17), reines Arbeitsmittel oder eine zusätzliche Flüssigkeit als Gewichtsmedium zum Einsatz kommen.

Letztere Varianten werden hier als technisch mögliche Lösungen erwähnt, aber nicht weiter ausgeführt.

### Thermodynamische Punkte 4' und 4"

Im ersten Energiewandler 25 (Gesamtsystem 11-14) bzw. dem weiterentwickelten ersten Energiewandler 26 (Gesamtsystem 15-20) wird die aufgenommene thermische Energie des warmen Arbeitsmittels 52 und des warmen Wärmemediums 56 bzw. des entstandenen warmen Arbeitsgemisches 59 entsprechend dem E-TLC- bzw. E-TLC2- Prozess (Fig.3,4 Punkte 4' und 4") durch eine Entspannungsverdampfung des Arbeitsmittels unter Verrichten von Volumenänderungsarbeit in Form von Hubarbeit in potentielle Energie umgewandelt. Das Wärmemedium kühlt sich hierbei durch Wärmeabgabe an das Arbeitsmittel ab.

Das Arbeitsmittel und das Wärmemedium bzw. das Gewichtsmedium (letzteres nur Gesamtsysteme 15-20) werden vom unteren zum oberen Bereich angehoben.

### Thermodynamische Punkt 5

Im oberen Bereich der ersten Energiewandler 25,26 ist das Arbeitsmittel entsprechend dem E-TLC bzw. E-TLC2-Prozess (Fig.3,4 Punkt 5) vollständig verdampft und abgekühlt.

Das flüssig verbliebene Wärmemedium 55 ist ebenfalls abgekühlt.

Das verdampfte und abgekühlte Arbeitsmittel 54 und das flüssig verbliebene, kalte Wärmemedium 55 verlassen auf dem oberen Niveau den ersten Energiewandler 25 (Gesamtsystem 11-14) bzw. den weiterentwickelten ersten Energiewandler 26 (Gesamtsystem 15-20).

In den weiterentwickelten Gesamtsystemen 15-20 vermischt sich dabei das kalte Gewichtsmedium 60 mit dem kalten Wärmemedium 55 und vergrößert das Volumen des Wärmemediums 55.

### Thermodynamischer Punkt 6

Das verdampfte Arbeitsmittel 54 strömt nach Verlassen der ersten Energiewandler 25 bzw. 26 der Dampfverflüssigungseinrichtung 32 zu und wird hier unter Reduzierung der Entropie (Fig.3,4 T-S-Diagramm Punkt 6) wieder verflüssigt.

Ggf. entstandene, nicht kondensierbare Gase werden hier abgesaugt.

### Thermodynamischer Punkt 1

Mit dem Austritt des Wärmemediums bzw. des Gewichtsmediums aus den ersten Energiewandlern 25 bzw. 26 und dem Austritt des verflüssigten Arbeitsmediums aus der Dampfverflüssigungseinrichtung 32 auf dem oberen Niveau des Gesamtsystems ist der Punkt 1 des E-TLC bzw. E-TLC2-Prozesses (Fig.3,4 Punkt 1) erreicht.

Das kalte Arbeitsmittel 51 und das kalte Wärmemedium 55 (inkl. Gewichtsmedium 60) sind jetzt abgekühlt und unter niedrigem Druck, die zuvor aufgenommene thermische Energie ist in potentielle Energie umgewandelt.

Je nach Bauform des Gesamtsystems 11-20 fließen das Arbeitsmittel 51 und das Wärmemedium 55 (Inklusive Gewichtsmedium 60) auf verschiedenen Wegen unter Aufbau von statischem Druck zum unteren Niveau des Gesamtsystems zurück.

In den Gesamtsystemen 12 und 17 erfolgt zuvor in einer Mischkammer 33 eine vollständige, in den Gesamtsystemen 16 und 19 eine teilweise Mischung von Arbeitsmittel und Wärmemedium zu einem Arbeitsgemisch.

### Thermodynamischer Punkt 7

Zur Umwandlung der potentiellen Energie - in Form von hydrostatischem Druck vorliegend - in technisch nutzbare Energie fließen das Wärmemedium 55, das Arbeitsmittel 51 bzw. das Arbeitsgemisch 58 einem zweiten Energiewandler 34 zu. Hier erzeugen die Flüssigkeitssäulen einen hohen Druck (p-V Diagramm Punkte 7, 7_{wm}, 7_{gm}, 7_{ag}). Dieser Druck wird im zweiten Energiewandler 34 teilweise in mechanische Bewegung umgesetzt, die nachfolgend z.B. in einem Generator in elektrische Energie umgesetzt, aber auch als mechanische Energie zum Antrieb von Maschinen verwendet werden kann.

In den Gesamtsystemen 11, 15 und 16 (Fig.5, 11, 12) ist aufgrund der unterschiedlichen Dichte der beiden Flüssigkeiten der jeweils entstehende Druck unterschiedlich hoch. Dies erfordert einen zweiteiligen zweiten Energiewandler 34.

In den Gesamtsystemen 12-14 (Fig. 7-9) und 17-20 (Fig.13-16) ist nur ein einteiliger zweiter Energiewandler 34 erforderlich.

Eine Besonderheit stellen die Gesamtsysteme 13, 18 und 19 dar.

Diese Systeme kennzeichnet eine reduzierte Bauhöhe zwischen Dampfverflüssigungseinrichtung 32 und Wärmetauscher 31, die dazu führt, dass der entstehende Flüssigkeitsdruck des Arbeitsmittels 51 bzw. des Arbeitsgemisches 58 auf dem unteren Niveau der Gesamtsystem dem am Punkt 2 erforderlichen Arbeitsdruck entspricht. Diese Bauform senkt den technischen Aufwand und Kosten. Die bisher zur Energiegewinnung genutzte Druckdifferenz zwischen dem - nicht mehr gegebenen - Punkt 7 und 2 verschwindet damit. Der - scheinbare - Verlust an potentieller Energie wird kompensiert durch das erforderliche größere Volumen des Gewichtsmediums zum Aufbau des Arbeitsdruckes pA im ersten Energiewandler 25 bzw. 26. D.h. die Summe der technisch nutzbaren Energiemenge bleibt - bei gleichen Eingangsbedingungen - gleich.

### Thermodynamischer Punkt 2

Nach Austritt aus dem zweiten Energiewandler 34 steht das kalte Arbeitsmittel 51, das kalte Wärmemedium 55 (inkl. kaltem Gewichtsmedium 60) bzw. das kalte Arbeitsgemisch 58 unter einem gleich hohen, verbleibenden Restdruck (Punkt 2 des E-TLC2-Prozesses).

Dieser Restdruck ist so hoch, dass das Arbeitsmittel 51 bei der nachfolgend Aufnahme von thermischer Energie im Wärmetauscher 31 nicht zu verdampfen beginnt.

Eine Ausnahme stellen die Gesamtsysteme 14 und 20 dar. Hier wurde die Höhe des Gesamtsystems soweit reduziert, dass der notwendige Arbeitsdruck am Punkt 2 nicht erreicht wird. Es wird daher eine zusätzliche Druckerhöhungspumpe 35 benötigt, um den erforderlichen Arbeitsdruck zu erreichen. Diese Lösung kann aus verschiedenen Gründen sinnvoll sein, verschlechtert aber den technischen Gesamtwirkungsgrad.

Damit ist für alle Gesamtsysteme 11-20 der Ausgangspunkt des E-TLC2-Prozesses erreicht und der Kreislauf geschlossen.

### Vergleich der Gesamtsystems 11 und 15

Beim Vergleich der p-V-Diagramme des Gesamtsystems 11 (Fig. 5) mit dem ersten Energiewandler 25 und dem Gesamtsystem 15 (Fig. 11) mit dem weiterentwickelten ersten Energiewandler 26 ist erkennbar, dass bei Gesamtsystem 15 der größere Teil der technisch nutzbaren Energie aus dem größeren Volumen des Wärmemediums 55 bzw. Gewichtsmediums 60 bei deutlich verringerter Druckdifferenz zwischen den Punkten 7 und 2 gewonnen wird. Das entspringt dem Volumen des eingesetzten Gewichtsmediums 60 und der dadurch reduzierten Bauhöhe des ersten Energiewandlers 26, die sich als Druckdifferenz zwischen den Punkten 2 und 7 des p-V-Diagramms darstellt.

Bei gleicher Menge an zugeführter thermischer Energie wird in den Gesamtsysteme 11 und 15 jedoch immer die gleiche Menge an technisch nutzbarer Energie erzeugt.

### Leistungssteigerung

Zur Steigerung der Leistung der Gesamtsysteme 11 bis 20 können mehrere erste Energiewandler 25 (siehe exemplarisch Fig. 17) bzw. weiterentwickelte erste Energiewandler 26 parallel genutzt werden. Dabei kann die Anzahl der Energiewandler 25,26 beliebig erhöht werden.

Eine entsprechende Anpassung der Leistungsfähigkeit der gemeinsam genutzten Komponenten Wärmetauscher 31, Dampfverflüssiger 32, Mischkammer 33 sowie zweitem Energiewandler 34 wird dabei vorausgesetzt.

Durch Abschaltung einzelner erster Energiewandler 25 bzw. 26 über einen Stop der Zuführung von Arbeitsmittel, Wärmemedium bzw. Arbeitsgemisch ist eine einfache Anpassung der Leistung der ersten Energiewandler 25 bzw. 26 an die Menge der verfügbaren thermischen Energie möglich. Eine zusätzliche Verwendung mehrerer, einzeln abschaltbarer Energiewandler 34 ist vorteilhaft.

### Nutzbarer Temperaturbereich

Die Arbeitsweise der Gesamtsysteme 11 bis 20 basiert nur auf dem Druckunterschied zwischen dem Dampfdruck bei maximaler Arbeitstemperatur und dem Dampfdruck bei Dampfverflüssigungstemperatur.

Die Gesamtsysteme 11-14 sind hierbei besonders vorteilhaft für geringe Temperaturdifferenzen, die Gesamtsysteme 15-20 für höhere Temperaturdifferenzen.

Insbesondere dadurch, dass das weiterentwickelte Gesamtsystem 15 durch entsprechende Steuerung des weiterentwickelten ersten Energiewandlers 26 wie ein Gesamtsystem 11 betrieben werden kann, wird der Einsatzbereich des Gesamtsystems 15 wesentlich erweitert.

### Weiternutzung der Kondensationswärme

Durch den breiten nutzbaren und variablen Temperaturbereich ist bei einer entsprechenden Temperatur der Niedertemperaturwärmequelle auch eine Weiternutzung der Kondensationswärme möglich.

So kann z.B. bei einer maximalen Arbeitstemperatur von 150°C und einer Kondensationstemperatur von 70°C die Kondensationswärme Heizungswasser erwärmen.

Die erzeugte Energiemenge des Gesamtsystems sinkt entsprechend. Der exergetische Wirkungsgrad des Gesamtsystems verändert sich entsprechend dem Grad der Nutzung der Kondensationswärme.

### Beschreibung des mE-TLC2-Verfahrens und der Gesamtsysteme 211, 212, 216 und 219 zur Nutzung des mE-TLC2-Verfahrens als spezielle Ausführungen der Gesamtsysteme 11, 12, 16 und 19

In Abhängigkeit von der Art der Niedertemperaturwärmequelle und dem Ort der Bereitstellung der Niedertemperaturwärme sind weitere spezielle Ausführungen der Gesamtsysteme 11 bis 20 möglich. In Fig. 19 bis 22 sind bevorzugte Anordnungen zur Nutzung von Niedertemperaturwärme aus solarthermischer Erwärmung, aber auch aus Rauchgasen oder Kühlmitteldämpfen dargestellt.

Die Gesamtsysteme sind modifizierte Weiterentwicklungen der bereits vorher erläuterten Gesamtsysteme 11, 12, 16 und 19.

Gemeinsames Merkmal der modifizierten Gesamtsysteme 211, 212, 216 und 219 ist, dass der Wärmetauscher 31 zum Einbringen der Niedertemperaturwärme zwischen dem unteren und dem oberen Niveau des Gesamtsystems angeordnet ist und sich teilweise oder ganz über die Fallhöhe H erstreckt.

Im Gesamtsystem 211 und 212 durchlaufen das zu erwärmende Arbeitsmittel 51, Wärmemedium 55 bzw. Arbeitsgemisch 58 unter gleichzeitigem Druckaufbau den vertikal angeordneten Wärmetauscher 31 und werden als bereits erwärmte Flüssigkeiten dem zweiten Energiewandler 34 zugeführt.

Nach Austritt des warmen Arbeitsmittels bzw. Arbeitsgemisches aus dem zweiten Energiewandler 34 kommt es zu keiner Verdampfung aufgrund des verbleibenden hohen Dosierdrucks pD. Anschließend wird das erwärmte Arbeitsmittel, Wärmemedium bzw. Arbeitsgemisch direkt dem ersten Energiewandler 25 zugeführt.

Im Gesamtsystem 216 und 219 durchläuft nur das Arbeitsgemisch 58 den Wärmetauscher 31. Das Gewichtsmedium 60 läuft ohne Erwärmung direkt zum zweiten Energiewandler 34.

In Gesamtsystem 216 läuft das Arbeitsgemisch weiter zum zweiten Energiewandler 34 zur Umwandlung von potentieller Energie in technisch nutzbare Energie. Nach Austritt des Arbeitsgemisches aus dem zweiten Energiewandler 34 kommt es zu keiner Verdampfung des Arbeitsmittels aufgrund des verbleibenden hohen Dosierdrucks pD.

In Gesamtsystem 219 mit reduzierter Höhe wird das erwärmte Arbeitsgemisch unter Aufbau des Dosierdruckes pD direkt dem ersten Energiewandler 26 zugeführt.

In Fig.18 ist der auf dem in Fig.3 dargestellten E-TLC-Prozess basierende und in den Gesamtsystemen 211, 212, 216 und 219 genutzte **modifizierte zweistufige Extended-Tri-Lateral-Cycle-Prozess** (nachfolgend als **mE-TLC2** bezeichnet) dargestellt.

Die Umsetzung der thermischen Energie in technisch nutzbare Energie erfolgt im mE-TLC2-Prozess in den Verfahrensschritten:
- **Schritt a:** Polytrope Umwandlung (Fig.3: Pkt. 4' und 4") der thermischen Energie des erwärmten Arbeitsmittels und des erwärmten Wärmemediums in einem ersten Energiewandler 25 oder 26 in potentielle Energie
- **Schritt b:** Isobares Kondensieren (Fig.3: Pkt.5 - Pkt.1) des vollständig verdampften Arbeitsmittels
- **Schritt c:** Isochores Erwärmen (Fig.3: Pkt.1 - Pkt.7) des flüssigen Arbeitsmittels und des flüssigen Wärmemediums bzw. des Arbeitsgemisches aus einer Niedertemperaturwärmequelle bei gleichzeitigem Aufbau von statischem Druck über die Fallhöhe H ohne Verdampfung des Arbeitsmittels
- **Schritt d:** Isotherme Umwandlung (Fig.3: Pkt.7 - Pkt.3) eines Teils des statischen Druckes im zweiten Energiewandler 34 in technisch nutzbare mechanische Energie

Der Punkt 2 des ursprünglichen E-TLC2-Prozesses nach Fig. 4 entfällt und Punkt 7 erhält eine geänderte Position im neuen mE-TLC2-Prozess (siehe Fig.18).

Der thermodynamische Ablauf des mE-TLC2-Prozesses stellt sich im Vergleich zum E-TLC2-Prozess nach Fig.4 im p-V-Diagramm optisch ähnlich dar, es gibt wenige Änderungen im Kurvenverlauf. Anders im T-S-Diagramm, wo der fehlende Punkt 2 und die geänderte Position von Punkt 7 die neue Anordnung des Wärmetauschers und den dadurch geänderten thermodynamischen Verlauf darstellt.

Im Vergleich zum E-TLC2-Prozess ist die in technisch nutzbare Arbeit umgesetzte thermische Energie des mE-TLC2-Prozesses bei gleichen Eingangsparametern (Menge der aufgenommenen thermischen Energie) gleich groß.

Wesentliches Unterscheidungsmerkmal des mE-TLC2-Prozesses ist die geänderte Position des Wärmetauschers im Gesamtsystem und damit die geänderten Einsatzanforderungen an den Wärmetauscher 31 und den zweiten Energiewandler 34.

### Detaillierte Beschreibung der Funktion des ersten Energiewandler 25 bzw. des weiterentwickelten ersten Energiewandlers 26 zur Wandlung von thermischer Energie in potentielle Energie

Die nachfolgende Beschreibung stellt die Arbeitsweise des ersten Energiewandlers 25 (Fig.23 und 24) und des weiterentwickelten ersten Energiewandlers 26 (Fig.25 und 26) gemeinsam dar. Auf Unterschiede wird im Text eingegangen. Die Beschreibung folgt dabei dem Verlauf des E-TLC- bzw. E-TLC2-Prozesses nach Fig.3 und 4 zwischen den Punkten 3 und 5.

Der erfindungsgemäße erste Energiewandler 25 (Fig.23, 24) zur Wandlung von thermischer Energie in potentielle Energie besteht zumindest aus den Bestandteilen:
- Einem geschlossenen, aufwärts gerichteten Rohrsystem mit einem Aufstiegsrohr 130 und einem Abstiegsrohr 160 verbunden durch einen unteren Rohrbogen 110 und einen oberen Rohrbogen 140
- Einer großen Anzahl von, in dem Rohrsystem frei umlaufenden, nicht kippenden Kolben 170
- Einbringöffnungen und einer Einbringvorrichtung 121 im unteren Bereich des Rohrsystems zum Einbringen von Wärmemedium 56 und Arbeitsmittel 52 (Fig. 23) bzw. Arbeitsgemisch 59 (Fig.24)
- Auslassöffnungen und einer Separierungsvorrichtung 150 auf dem oberen Niveau des Rohrsystems zum Auslassen des abgekühlten, flüssigen Wärmemediums 55 und des verdampften Arbeitsmittels 54

Der weiterentwickelte erste Energiewandler 26 (Fig.25 und 26) besteht zumindest aus den gleichen Bauteilen wie der Energiewandler 25 sowie abweichend:
- einer erweiterten Einbringvorrichtung 122 auf dem unteren Niveau des Rohrsystems zum zusätzlichen Einbringen eines Gewichtsmedium 60

Nicht in den Abbildungen dargestellt werden verschiedene Hilfs- und Zusatzsysteme, da ihre Position und Funktion vielfältig gelöst werden kann.

Hilfs- und Zusatzsysteme können z.B. sein:
- Startvorrichtung zur initialen Inbetriebsetzung des Prozesses
- Serviceeinrichtungen zum Befüllen der Energiewandler mit Kolben und Arbeitsmittel, Austausch defekter Kolben oder Reinigung des Arbeitsmittels (z.B. von Abrieb)
- Austreiber zur vollständigen Trennung von Arbeitsmittel und Wärmemedium
- Meßsensoren sowie Prozess-Steuerungs- und Regeltechnik
- Wärmespeicher

### Schritt 1 - Einbringen der Medien

Startpunkt der Wandlung von thermischer Energie in potentielle Energie ist im unteren Bereich des Rohrsystems - beispielhaft dargestellt im unteren Rohrbogen 110.

Aus dem Abstiegsrohr 160 werden Kolben 170, die unter dem Druck pK (erzeugt durch das Gewicht des nachfolgenden Kolbenstapels 171) stehen, in die Einbringvorrichtungen 121 (Fig.23, 24) bzw. 122 (Fig.25, 26) geschoben. Der Druck pK ist hierbei größer als der, von den im Aufstiegsrohr 130 befindlichen Bereichen erzeugte maximale Arbeitsdruck pA.

Der Einbringvorrichtung 121 bzw. 122 wird von außen das unter einem Dosierdruck pD - der ebenfalls größer ist als der maximale Arbeitsdruck pA - stehende erwärmte Arbeitsmittel 52, das erwärmte Wärmemedium 56 bzw. das erwärmte Arbeitsgemisch 59 zugeführt.

In der Einbringvorrichtung 121 bzw. 122 wird das erwärmte Arbeitsmittel 52 und das erwärmte Wärmemedium 56 (Fig.23, 25) bzw. das erwärmte Arbeitsgemisch 59 (Fig.24, 26) zwischen zwei Kolben 170 eingebracht. Dieser Bereich damit wird zu einem Arbeitsbereich.

Bei den Gesamtsystemen nach Fig.23 und 25 mit separater Einbringung des erwärmten Arbeitsmittels 52 und des erwärmten Wärmemediums 56 kommt es nach dem Einbringen zu einer Durchmischung der beiden Medien unter interner Bildung eines Arbeitsgemisches 59.

Zusätzlich wird in der Einbringvorrichtung 122 (Fig.25, 26) des weiterentwickelten ersten Energiewandlers 26 nicht erwärmtes Gewichtsmedium zwischen zwei Arbeitsbereiche eingebracht werden. Ein mit Gewichtsmedium 60 gefüllter Bereich wird damit zu einem Gewichtsbereich GB.

Die Menge der zugeführten Medien und der Zeitpunkt der Einbringung werden durch Dosiervorrichtungen 126 gesteuert. Zum sicheren Einbringen des Arbeitsmittels bzw. des Gewichtsmediums können in den Einbringvorrichtungen 121 und 122 einzelne Kolben 170 von einer Kolbenstopvorrichtung 125 kurzzeitig angehalten werden. Nach Freigabe der gestoppten Kolben 170 werden die eingebrachten Bereiche durch den Kolbendruck pK der nachfolgenden Kolben bzw. der nächsten eingebrachten Bereiche in das Aufstiegsrohr 130 geschoben.

Die Kolben 170 schaffen dabei für das erwärmte Arbeitsmittel bzw. das Gewichtsmedium eine räumliche und thermisch isolierte Abgrenzung zu den vorhergehenden bzw. nachfolgenden Bereichen.

Die gezielte Steuerung der Einbringung erlaubt es, dass der weiterentwickelte erste Energiewandler 26 auch in einer Betriebsart ohne Gewichtsmedium betrieben werden kann und damit der nutzbare Temperaturbereich hin zu niedrigeren Temperaturdifferenzen ausgedehnt wird.

Grundsätzlich ist es nicht notwendig, für den weiterentwickelten ersten Energiewandler 26 (Fig. 24, 25) den Bereichen zwischen zwei Kolben jeweils eine spezifische Zuordnung zu Arbeitsbereich oder Gewichtsbereich zu geben. Jeder Bereich zwischen zwei Kolben kann Arbeitsbereich oder Gewichtsbereich sein. Aus technischer Sicht kann es aber sinnvoll sein, die Kolben unterschiedlich zu gestalten und damit die Kolben explizit zu Arbeits- bzw. Gewichtsbereich zuzuweisen.

Mögliche Gründe sind z.B.:
- Leichteres und sichereres Einbringen der Medien
- Bessere Steuerungsmöglichkeiten des Energiewandlers
- Messtechnische Aufgaben

### Schritt 2 - Umwandlung der thermischen Energie in potentielle Energie

Nach Eintritt der Arbeitsbereiche AB bzw. Gewichtsbereiche GB (letzteres nur im weiterentwickelten ersten Energiewandler 26) in das Aufstiegsrohr 130 beginnt, wie im Zusammenhang mit Fig. 6 und 10 erläutert, eine langsame Verringerung des auf dem oberen Kolben lastendenden Arbeitsdruckes pA. Die erfindungsgemäß bevorzugte Ausführung des Aufstiegsrohres 130 ist dabei senkrecht ohne Richtungsänderung. Das allgemeine Grundprinzip des Druckaufbaus erlaubt aber auch eine schräge, schraubenförmige oder andere aufwärts gerichtete Gestaltung des Aufstiegsrohres 130.

Nach Unterschreiten eines, von der Temperatur und der Dampfdruckkurve des verwendeten Arbeitsmittels abhängigen Arbeitsdrucks pA beginnt das im Arbeitsgemisch 59 enthaltene warme Arbeitsmittel 52 in einer Entspannungsverdampfung zu verdampfen, so dass warmer Arbeitsmitteldampf 53 entsteht. Dadurch kommt es zu einer Volumenvergrößerung des Arbeitsbereiches bei gleichzeitiger Abkühlung des verbliebenen Arbeitsgemisches. Durch diese Volumenvergrößerung werden im Aufstiegsrohr alle oberhalb dieses Arbeitsbereiches befindlichen, Arbeits- bzw. Gewichtsbereiche (letzteres nur im weiterentwickelten Energiewandler 26) angehoben. Bei einer hinreichend großen Volumenvergrößerung führt dies zu einem Austritt von kaltem Arbeitsmitteldampf 54, kaltem Wärmemedium 55 und im weiterentwickelten Energiewandler 26 auch Gewichtsmedium 60 im oberen Bereich des Rohrsystems - beispielhaft dargestellt im oberen Rohrbogen 140 - in die Separationsvorrichtung 150.

Durch den Austritt der Medien in die Separationsvorrichtung 150 verringert sich der verbleibende Arbeitsdruck pA, der auf den im Aufstiegsrohr 130 verbliebenen Arbeits- und Gewichtsbereichen (letzteres nur im weiterentwickelten ersten Energiewandler 26) lastet. Das führt in den noch im Aufstiegsrohr 130 befindlichen Arbeitsbereichen AB zu einer weiteren Entspannungsverdampfung des Arbeitsgemisches 59, einem Ausdehnen des bereits vorhandenen noch warmen, unter Druck stehenden Arbeitsmitteldampfes 53, einer damit verbundenen Volumenvergrößerung der Arbeitsbereiche und dem Anheben aller oberhalb eines einzelnen Arbeitsbereiches befindlichen Bereiche.

Der beschriebene Ablauf von
- Austritt von Medien im oberen Bereich des Rohrsystems
- eine dadurch initiierten Druckverringerung im Aufstiegsrohr 130
- einer nachfolgenden Entspannungsverdampfung von Arbeitsmittel aus dem Arbeitsgemisch
- Anheben der Bereiche im Aufstiegsrohr 130
wiederholt sich stetig durch Zuführung neuer Bereiche in den Einbringvorrichtungen 121 bzw. 122. Dadurch unterliegt das warme Arbeitsgemisch 59 während des Aufstiegs im Aufstiegsrohr 130 einer kontinuierlichen Entspannungsverdampfung des Arbeitsmittels bei gleichzeitiger Abkühlung des Arbeitsgemisches 59 und des bereits entstandenen Arbeitsmitteldampf 53.

Am Ende des Aufstiegs ist das Arbeitsmittel 52 aus dem Arbeitsgemisch 59 vollständig heraus verdampft und nur noch das Wärmemedium 55 flüssig verblieben. Das Wärmemedium ist bis auf Kondensationstemperatur abgekühlt, der entstandene Arbeitsmitteldampf 54 ist unter Volumenvergrößerung und Abkühlung bis auf Kondensationsdruck entspannt.

Durch das Prinzip der frei beweglichen Kolben 170 gibt es keine mechanisch vorgegebene p-V-Kennlinie des ersten (25) und des weiterentwickelten ersten Energiewandlers (26). Das bedeutet, die p-V-Kennlinie der ersten Energiewandler ist variabel und passt sich aufgrund des sich selbst regulierenden Arbeitsdruckes pA jedes einzelnen Arbeitsbereiches und der dadurch erzwungenen Entspannungsverdampfung des Arbeitsmittels selbsttätig der p-V-Verdampfungskennlinie des verwendeten Arbeitsmittels im genutzten Temperaturbereich an.

Vergleichbares ist mit Vorrichtungen nach dem Stand der Technik nicht möglich.

Gleichfalls ist damit
- eine stufenlose Volumenvergrößerung von mehr als 1:100 - bezogen auf das Ausgangsvolumen des flüssigen warmen Arbeitsmittels 52 zum Endvolumen des vollständig verdampften kalten Arbeitsmittels 54 - sowie
- eine stufenlose Druckentspannung von weit mehr als 1:10 - bezogen auf den maximalen Arbeitsdruck pA auf dem unteren Niveau des ersten Energiewandlers zum minimalem Arbeitsdruck (Kondensationsdruck) auf dem oberen Niveau des ersten Energiewandlers - möglich

### Schritt 3 - Trennung und Ausbringung der Medien

Nach dem Austritt des Arbeitsmitteldampfes 54, des abgekühlten, flüssig verbliebenen Wärmemediums 55 bzw. Gewichtsmedium 60 (letzteres nur im weiterentwickelten ersten Energiewandler 26) auf dem oberen Niveau - exemplarisch dargestellt dem oberen Rohrbogen 140 - aus dem Rohrsystem werden die Medien in der Separationsvorrichtung 150 getrennt.

Das flüssig verbliebene Wärmemedium 55 wird aufgefangen und gesammelt. Im weiterentwickelten Energiewandler 26 wird das flüssig verbliebene Wärmemedium 55 gemeinsam mit dem Gewichtsmedium 60 aufgefangen. Das gesammelte kalte Wärmemedium 55 - im weiterentwickelten ersten Energiewandler 26 auch das Gewichtsmedium - verlässt über Zuführungen 40 den ersten Energiewandler 25 bzw. 26 und fließt je nach Bauform des Gesamtsystems der Mischkammer 33, dem zweiten Energiewandler 34 oder- bei Gesamtsystemen mit Nutzung des mE-TLC-Prozesses - dem Wärmetauscher 31 zu.

Der Arbeitsmitteldampf 54 wird durch Zuführungen 40 der Dampfverflüssigungsvorrichtung 32 zugeführt. Evtl. vom Arbeitsmitteldampf 54 mitgerissene Tröpfchen des Wärmemediums werden in der Separationsvorrichtung 150 abgeschieden und dem gesammelten Wärmemedium zugeführt.

### Schritt 4 - Rückführung der Kolben

Die nach Austritt der Medien im oberen Rohrbogen 140 funktionslosen Kolben 170 werden weiter zum Abstiegsrohr 160 geführt. Dort wird durch das Eigengewicht der Kolben der restliche Arbeitsmitteldampf 54 durch dafür vorgesehene Auslassöffnungen aus dem Rohrsystem in die Separationsvorrichtung 150 gedrückt.

Die Kolben 170 werden als Kolbenstapel 171 zusammengeführt und erzeugen durch ihr Eigengewicht den in den Einbringvorrichtungen 121 und 122 benötigen Kolbendruck pK.

### Weiterführende Betrachtungen

Der erfindungsgemäße Aufbau der ersten Energiewandler 25 und 26 als geschlossenes Rohrsystem mit freilaufenden Kolben eröffnet die Möglichkeit einer Energiewandlung von thermischer in potentielle Energie mit einem sehr großen und variablen Arbeitsbereich hinsichtlich der möglichen Volumenvergrößerung und dem abzubauenden Arbeitsdruck.

Die durch das Prinzip einzelner kleiner Arbeitsbereiche realisierbare stufenlose und variable Entspannungsverdampfung eines Arbeitsmittels ist nur mit einer sehr fein gestuften Turbine vergleichbar.

Der besondere Vorteil der Vielzahl einzelner Arbeitsbereiche ist die damit verbundene lange Zeit (im Vergleich zum Stand der Technik) vom Beginn der Entspannungsverdampfung des Arbeitsmittels bis zum Austritt auf dem oberen Niveau (siehe Fig.4 ff., Punkt 3-5 des T-S-Diagramms).

Bei einer Anzahl von maximal 5 neu zugeführten Arbeitsbereichen je Sekunde, (idealerweise weniger als einem Arbeitsbereich je Sekunde) und einer zum Druckaufbau im Rohr erforderlichen Anzahl von mindestens 10 Arbeitsbereichen ergibt sich eine relativ lange Zeit der Entspannungsverdampfung von 2-10 Sekunden (bei höheren Temperaturen des warmen Arbeitsmittels und des Wärmemediums wegen der größeren Anzahl an Arbeitsbereichen bis zu einigen Minuten), was mit Vorrichtungen nach dem Stand der Technik nicht erreichbar ist.

Durch diese lange Zeit der Entspannungsverdampfung wird eine explosionsartige Dampfblasenbildung, die bei Vorrichtungen nach dem Stand der Technik durch Tröpfchenerosion eine große Gefahr darstellt, vermieden.

Als weiterer Vorteil kann die Entspannungsverdampfungskurve des E-TLC bzw. E-TLC2 Prozesses im T-S-Diagramm nach Fig.34 und Fig. 4 vom Punkt 3 bis Punkt 5 sicher und vollständig durchlaufen und die zuvor aufgenommene thermische Energie vollständig umgesetzt werden.

Ein weiterer wesentlicher Punkt ist die Gestaltung des umlaufenden Rohrsystems und der Kolben. Die Rohre zur Führung der Kolben sind mit einer gut gleitfähigen thermischen Innenisolation wie z.B. PTFE oder Polyamid (PA) versehen.

Die Kolben selber sind an den Dichtflächen mit einem zum Material der Innenisolation des Rohres passenden Dichtungs- und Gleitmaterial versehen, das sowohl eine Abdichtung der Bereiche als auch eine thermische Isolation gewährleistet.

Innerhalb eines Arbeitsbereiches kommt es durch den Kontakt der Medien mit der Rohrwand und dem Abstreifen der Medien durch den Kolben von der Rohrwand zu Verwirbelungen und einer intensiven Durchmischung der Medien. Das fördert die Wärmeverteilung und damit die Verdampfung des Arbeitsmittels. Durch eine geeignete Gestaltung des Kolbens und der Kolbendichtung kann diese Verwirbelung gefördert werden.

Die Kolben weisen zudem vorzugsweise eine aufgeraute, poröse Oberfläche auf, die eine Blasenbildung beim Verdampfen des Arbeitsmittels fördert (vergleichbar der Wirkung von Siedesteinchen).

Da aufgrund der erfindungsgemäßen Konstruktion der ersten Energiewandler an den Kolben nur sehr geringe Druckunterschiede von weniger als 0,001 MPa (0,01bar) auftreten (Druckunterschied = Kolbengewicht/Fläche), liegt die Hauptaufgabe der Kolbendichtung in einer Stützfunktion, um ein Kippen der Kolben im Rohrsystem zu verhindern. Dies ist durch ein geeignetes Kolbendesign möglich. Entsprechende Kolbendesigns sind in der Fachwelt bekannt.

Unterstützend beim Kolbendesign ist der Rohrquerschnitt. Neben einem kreisförmigen Querschnitt weisen nicht kreisförmige Rohrquerschnitte (z.B. Ellipse oder Oval) Vorteile z.B. bei der Gestaltung der Einbringvorrichtung bzw. der Austrittsöffnungen und anderer Aufgaben auf.

Eine Ausführung des unteren und oberen Abschnittes des umlaufenden Rohrsystems als horizontale Zone mit konstantem Druck (Beispiele siehe Fig. 27) in Kombination mit einem nicht kreisförmigen Rohrquerschnitt erleichtert zudem die technische Gestaltung der Einbringvorrichtungen 120 und 121 bzw. der Separierungsvorrichtung 150.

### Prozessbeispiele

Wie in Tabelle 1 exemplarisch aufgeführt, sind mit dem Gesamtsystem 11 oder 15 (Fig.5, 11) bereits geringe Temperaturunterschiede von 10°K nutzbar.

Die aufgrund der Temperaturdifferenz thermodynamisch gegebene geringe Druckdifferenz von nur 0,033 MPa (0,33bar) zwischen dem maximalen Arbeitsdruck und dem Dampfverflüssigungsdruck im erfindungsgemäßen ersten Energiewandler 25 bzw. 26 wird in eine - durch den zweiten Energiewandler 34 technisch gut nutzbare - Druckdifferenz von mindestens 0,25 MPa (2,5bar) für das Arbeitsmedium bzw. mindestens 0,4 MPa (4,0 bar) für das Wärmemedium umgesetzt. Vergleichbares ist mit Vorrichtungen nach dem Stand der Technik nicht realisierbar.

Bei derart geringen Temperaturunterschieden sollte bevorzugt das Gesamtsystem 17 nach Fig. 13 mit einem kalten Arbeitsgemisch 58 als Gewichtsmedium 60 zur Anwendung kommen. Dieses weist gegenüber Gesamtsystem 15 eine nochmals reduzierte Bauhöhe auf und benötigt nur einen einteiligen zweiten Energiewandler 34 bzw. einteiligen Wärmetauscher 31.

Der erfindungsgemäße Einsatz des weiterentwickelten Energiewandlers 26 nach Fig.25 bzw. 26 mit zusätzlichen Gewichtsbereichen senkt bei höheren Eingangstemperaturen die technisch notwendige Höhe zum Aufbau des maximalen Arbeitsdruckes pA zwischen dem unteren und dem oberen Niveau deutlich, wie bereits in der Erläuterung zu Fig. 10 bis 12 dargelegt.

In Tabelle 2 ist exemplarisch ein Vergleich der Gesamtsysteme 11 (ohne Gewichtsmedium) und 15 (mit Gewichtsmedium) bei ansonsten gleichen Eingangsparametern dargestellt. Der Einsatz des weiterentwickelten ersten Energiewandlers 26 mit Gewichtsmedium bringt eine Reduzierung der Bauhöhe des Gesamtsystems um ca. 85%.

Wie aus den Werten für Gesamtsystem 15 zu ersehen ist, wird bei Nutzung eines Gewichtsmediums der minimal erforderliche Differenzdruck (siehe Fig.11 p-V-Diagramm: Differenz zwischen Punkt 7 und 2) des Arbeitsmittels für den zweiten Energiewandlers 34 zum limitierenden Faktor für die Bauhöhe des ersten Energiewandlers (im Beispiel 0,25MPa).

Ein Einsatz eines Gesamtsystem 17 (Fig.13) mit Arbeitsgemisch senkt die Bauhöhe des Gesamtsystems nochmals deutlich um ca. 20%.

In Tabelle 3 sind beispielhaft die Arbeitsparameter eines Gesamtsystems 18 mit einem weiterentwickelten ersten Energiewandler 26 bei unterschiedlichen Arbeitstemperaturen aufgeführt. Das dargestellte Temperaturszenario (Anstieg der maximalen Arbeitstemperatur von 40 auf 100 °C) entspricht dem Tagesverlauf eines Energiewandlers mit solarthermischer Wärmezufuhr und Verflüssigung des Arbeitsmitteldampfes durch Umgebungsluft bei steigender Umgebungstemperatur (Anstieg der Kondensationstemperatur von 20 auf 40°C).

Deutlich ablesbar sind die sich verändernden Betriebsparameter in Abhängigkeit von der Änderung der maximalen Arbeitstemperatur und der Kondensationstemperatur.

In der letzten Spalte ist beispielhaft der Einfluss der Kondensationstemperatur auf die erzielbare Leistung dargestellt. Je niedriger die Kondensationstemperatur, desto höher der theoretische Wirkungsgrad und damit die erzielbare Leistung.

Bei einer angenommenen Anzahl von einem neu zugeführten Arbeitsbereich je Sekunde entspricht die Zahl der gesamten Arbeitsbereiche im Aufstiegsrohr der Anzahl an Sekunden, die ein Arbeitsbereich zum Durchlauf vom unteren zum oberen Niveau des Gesamtsystems benötigt. Ebenfalls aufgeführt die Anzahl der Arbeitsbereiche, in denen das Arbeitsmittel die Entspannungsverdampfungskurve vom thermodynamischen Punkt 3 zum Punkt 5 des E-TLC2-Prozesses durchläuft. Deutlich sichtbar ist auch hier der Einfluss der Kondensationstemperatur.

**Tabelle 1:**

| Beispielwerte für die Umsetzung des E-TLC-Prozesses mit Vorrichtung 11, 12 und 17 bei einer Temperaturdifferenz von 10° zwischen Eingams- und Kondensationstemperatur | | | | |
|---|---|---|---|---|
| **Eingangs-Parameter** | **Einheit** | **Vorrichtung 11** | **Vorrichtung 15** | **Vorrichtung 17** |
| Max. Arbeitstemperatur | **°C** | 40 | | |
| Kondensationstemperatur | **°C** | 30 | | |
| Mittl. Wirkungsgrad nach Carnot | **%** | 1,62 | | |
| Rohrdurchmesser | **m** | 0,1 | | |
| Arbeitsmittel / Dichte | - **/ kg/m²** | N - Pentan / 605,76 | | |
| Max. Arbeitsdruck | **MPa** | 0,115 | | |
| Kondensationsdruck | **MPa** | 0,082 | | |
| Menge Arbeitsmittel | **kg** | 0,10 | | |
| Ausgangshöhe Arbeitsmittel | **m** | 0,021 | | |
| Wärmemedium / Dichte | - / **kg/m²** | Wasser / 998 | | |
| Menge Wärmemedium | **kg** | 0,82 | | |
| Menge Gewichtsmedium | **kg** | 0 | 0,6 | 1,6 |

| **Ergebnis-Parameter** | | | | |
|---|---|---|---|---|
| Höhe Arbeitsmitteldampf | **m** | 5,23 | | |
| Entspannungsverhältnis AM | | 1:249 | | |
| Notwendige Rohrhöhe | **m** | 74 | 48 | 32 |
| Anzahl Arbeitsbereiche | - | 30 | 19 | 13 |
| Nutzbare Differenzdruck zwischen Punkt 7 und 2 des p-V-Diagramms | | | | |
| Arbeitsmittel | **MPa** | 0,41 | 0,253 | --- |
| Wärme- / Gewichtsmedium | **MPa** | 0,687 | 0,433 | --- |
| Arbeitsgemisch | **MPa** | --- | --- | 0,26 |
| Geleistete Arbeit je Arbeitsbereich | **kWs** | ~0,6 | | |
| Flächenleistung | **kW/m²** | ~75 | | |

**Tabelle 2:**

| Beispielwerte für die Reduzierung der Bauhöhe des Gesamtsystems durch Nutzung von Gewichts-medium bei einer Eingangstemperatur von 100°C und einer Kondensationstemperatur von 40°C | | | | |
|---|---|---|---|---|
| **Eingangs-Parameter** | **Einheit** | **Gesamtsystem 11** | **Gesamtsystem 15** | **Gesamtsystem 17** |
| **Bauform erster Energiewandler** | **-** | **25** | **26** | |
| Max. Arbeitstemperatur | **°C** | 100 | | |
| Kondensationstemperatur | **°C** | 40 | | |
| Mittlerer Wirkungsgrad nach Carnot | **%** | 8,74 | | |
| Rohrdurchmesser | **m** | 0,1 | | |
| Arbeitsmittel / Dichte | - / **kg/m2** | n - Pentan / 605,76 | | |
| Max. Arbeitsdruck | **MPa** | 0,59 | | |
| Kondensationsdruck | **MPa** | 0,115 | | |
| Menge Arbeitsmittel | **kg** | 0,1 | | |
| Ausgangshöhe Arbeitsmittel | **m** | 0,024 | | |
| Wärmemedium / Dichte | - / **kg/m2** | Wasser / 998 | | |
| Menge Wärmemedium | **kg** | 0,081 | | |
| Gewichtsmedium / Dichte | - / **kg/m2** | Wasser / 998 | | |
| Menge Gewichtsmedium | **kg** | 0 | 4,5 | 9 |

| **Ergebnis-Parameter** | | | | |
|---|---|---|---|---|
| Höhe Arbeitsmitteldampf | **m** | 3,8 | | |
| Entspannungsverhältnis | - | 1:158 | | |
| Notwendige Rohrhöhe | **m** | 880 | 124 | 100 |
| Anzahl Arbeitsbereiche | - | 915 | 79 | 40 |
| Differenzdruck Arbeitsmittel zw. Punkt 7 und 2 | **MPa** | 4,7 | 0,25 | --- |
| Differenzdruck Wärme- / Gewichts-medium zw. Punkt 7 und 2 | **MPa** | 8,1 | 0,72 | --- |
| Differenzdruck Arbeitsgemisch zw. Punkt 7 und 2 | | --- | --- | 0,26 |
| Geleistete Arbeit je Arbeitsbereich | **kWs** | ~3,1 | | |
| Flächenleistung bei einem Arbeitsbereich / sec | **kW/m²** | 395 | | |

**Tabelle 3**

| Beispiel Spreizung Arbeitsparameter bei solarthermischer Erwärmung und Kühlung durch Umgebungsluft | | | | | | |
|---|---|---|---|---|---|---|
| **Eingangs-Parameter** | **Einheit** | **Gesamtsystem 18** | | | | |
| Betriebsart erster Energiewandler | - | Energiewandler 26 | | | | |
| Max. Arbeitstemperatur | **°C** | 40 | 60 | 80 | 100 | 100 |
| Kondensationstemperatur | **°C** | 20 | 30 | 40 | | 20 |
| Mittlerer Wirkungsgrad nach Carnot | **%** | 3,3 | 4,7 | 6 | 8,74 | 12,0 |
| Rohrhöhe | **m** | 90 | | | | |
| Rohrdurchmesser | **m** | 0,1 | | | | |
| Arbeitsmittel / Dichte @20°C | - / kg/m² | N - Pentan / 625,76 | | | | |
| Max. Arbeitsdruck | MPa | 0,115 | 0,214 | 0,368 | 0,59 | |
| Kondensationsdruck | MPa | 0,056 | 0,082 | 0,115 | | 0,056 |
| Menge warmes Arbeitsmittel | kg | 0,1 | | | | |
| Ausgangshöhe Arbeitsmittel | m | 0,0210 | 0,0215 | 0,227 | 0,24 | 0,24 |
| Wärmemedium / Dichte @20°C | - / **kg/m²** | Wasser / 998 | | | | |
| Menge Wärmemedium | **kg** | 0,39 | | 0,155 | 0,081 | 0,052 |
| Höhe Wärmemedium | **m** | 0,05 | | 0,02 | 0,0106 | 0,0067 |
| Gewichtsmedium / Dichte @20°C | **-** / **kg/m²** | Wasser / 998 | | | | |
| Menge kaltes Gewichtsmedium | **kg** | 1,4 | 2,2 | 3,5 | 8,7 | 15,8 |
| Höhe Gewichtsmedium | **m** | 0,18 | 0,28 | 0,45 | 1,12 | 2,0 |

| **Ergebnis-Parameter** | | | | | | |
|---|---|---|---|---|---|---|
| Höhe Arbeitsmitteldampf | **m** | 7,37 | 5,23 | 3,78 | 3,78 | 7,37 |
| Entspannungsverhältnis | - | 1:350 | 1:243 | 1:166 | 1:157 | 1:307 |
| Anzahl Arbeitsbereiche gesamt / Arbeitsbereiche mit Verdampfung | - | 180/20 | 126 / 36 | 93 / 49 | 43/41 | 28/27 |
| Geleistete Arbeit je Arbeitsbereich | **kWs** | 1,2 | 1,71 | 2,13 | 3,1 | 4,4 |
| Flächenleistung bei einem Arbeitsbereich / sec | **kW/m²** | 155 | 218 | 270 | 395 | 566 |

## Patentansprüche

1. Verfahren zur Umwandlung von thermischer Energie einer Niedertemperaturwärmequelle mit Temperaturen von maximal 200°C in einem Dreiecksprozess, im folgenden "Extended Trilateral Cycle" (E-TLC) genannt, in Volumenänderungsarbeit und nachfolgend technisch nutzbare Energie das die folgenden Zustände bzw. Schritte durchläuft:
• Einen ersten Prozesszustand (1) mit einem flüssigen Arbeitsgemisch (58) unter einem ersten Druck bei einer ersten Temperatur
• Einer Erhöhung des Druckes und einer Erhöhung der Temperatur des Arbeitsgemisches auf einen zweiten Druck und eine zweite Temperatur ohne Verdampfung des Arbeitsgemisches, wobei der zweite Druck und die zweite Temperatur höher sind als der erste Druck und die erste Temperatur
• Einem zweiten Prozesszustand (3) mit unter dem zweiten Druck stehenden und auf die zweite Temperatur erwärmten flüssigen Arbeitsgemisch (59)
• Einer durch externe Druckreduzierung initiierten Entspannungsverdampfung des Arbeitsgemisches mit teilweiser Verdampfung des Arbeitsgemisches bei gleichzeitigem Verrichten von Volumenänderungsarbeit durch das Volumen des neu entstehenden bzw. Volumenvergrößerung des bereits vorhandenen Dampfes
• Einem dritten Prozesszustand (5) mit dem wieder unter dem ersten Druck stehenden, teilweise verdampften und auf die erste Temperatur abgekühlten Arbeitsgemisch (58)
• Einer Kondensation des verdampften Anteils des Arbeitsgemisches bei der ersten Temperatur unter Abfuhr von Entropie zu einer Flüssigkeit womit der erste Prozesszustand wieder hergestellt ist
**dadurch gekennzeichnet** das:
• Das Arbeitsgemisch aus einem Arbeitsmittel und einem, chemisch mit dem Arbeitsmittel nicht identischen Wärmemedium besteht, wobei das Wärmemedium bei gleichem Druck eine höhere Verdampfungstemperatur als das Arbeitsmittel aufweist
• Während der Entspannungsverdampfung nur das Arbeitsmittel verdampft und das Wärmemedium zu jedem Zeitpunkt in flüssigem Zustand verbleibt
• Das Arbeitsmittel vollständig aus dem Arbeitsgemisch verdampft und nur das Wärmemedium flüssig verbleibt
• Die Entspannungsverdampfung des Arbeitsmittels polytrop verläuft
• Die für die polytrope Entspannungsverdampfung des Arbeitsmittels zusätzlich erforderliche thermische Energie vom Wärmemedium (56) an das verdampfende Arbeitsmittel (52) übergeht und das Wärmemedium dadurch abkühlt.

2. Energiewandler (25) zur Umwandlung von thermischer Energie in potentielle Energie unter Realisierung der polytropen Entspannungsverdampfung eines Arbeitsmittels gemäß Anspruch 1, Prozesszustand 2 zu Prozesszustand 3, **gekennzeichnet durch** mindestens die Bestandteile:
• Ein geschlossenes, thermisch isoliertes, aufwärts gerichtetes Rohrsystem mit einem Aufstiegsrohr (130) und einem Abstiegsrohr (160), verbunden durch Rohrbögen (110, 140) auf einem unteren und einem oberen Niveau
• Einer Anzahl von mindestens 10 in dem geschlossenen Rohrsystem frei umlaufenden Kolben (170) die stirnseitig eine aufgeraute, poröse Oberfläche aufweisen, die eine Blasenbildung des Arbeitsmittels fördert
• Einbringöffnungen und einer Einbringvorrichtung (121) auf dem unteren Niveau des Rohrsystems zum Einbringen eines durch Kontakt mit einer Wärmequelle erwärmten und unter einem Dosierdruck (pD) stehenden Arbeitsmittels (52) und eines erwärmten und unter einem Dosierdruck (pD) stehenden Wärmemediums (56), die auch als Arbeitsgemisch (59) vorliegen können, in einen Arbeitsbereich (AB) zwischen zwei Kolben (170)
• Auslassöffnungen auf dem oberen Niveau des Rohrsystems zum Auslassen des unter einem Kondensationsdruck stehenden, vollständig verdampften Arbeitsmittels (54) und des unter einem Kondensationsdruck flüssig gebliebenen abgekühlten Wärmemediums (55) aus dem Rohrsystem
• Einer Separierungsvorrichtung (150) auf dem oberen Niveau des Rohrsystems zum Trennen des verdampften Arbeitsmittels (54) und des flüssig gebliebenen, kalten Wärmemediums (55).

3. Energiewandler (26) nach Anspruch 2 **gekennzeichnet durch** mindestens die Bestandteile:
• Zusätzliche Einbringöffnungen und einer Einbringvorrichtung (122) auf dem unteren Niveau des Rohrsystems zum Einbringen eines Gewichtsmediums (60) in einen Gewichtsbereich (GB) zwischen zwei Arbeitsbereiche (AB), wobei das Gewichtsmedium (60) nicht durch die Wärmequelle erwärmt wurde
• Auslassöffnungen auf dem oberen Niveau des Rohrsystems zum gemeinsamen Auslassen des vollständig verdampften Arbeitsmittels (54), des flüssig verbliebenen Wärmemediums (55) sowie des Gewichtsmediums (60) aus dem Rohrsystem
• Einer Separierungsvorrichtung (150) auf dem oberen Niveau des Rohrsystems zum Trennen des verdampften Arbeitsmittels (54) von dem flüssig gebliebenen, kalten Wärmemedium (55) sowie dem flüssigen Gewichtsmedium (60).

4. Energiewandler (26) nach Anspruch 3, **dadurch gekennzeichnet, dass** ein Betrieb des Energiewandlers (26) wie ein Energiewandler (25) nach Anspruch 2 ohne Gewichtsmedium möglich ist.

5. Energiewandler nach einem der vorhergehenden Ansprüche 2-4, **gekennzeichnet durch**:
• mindestens 10, bevorzugt mehr als 20 voneinander unabhängige, einzelne Arbeitsbereiche (AB) zur Umwandlung der thermischen Energie des erwärmten Arbeitsmittels (52) und des erwärmten Wärmemediums (56) in potentielle Energie im Aufstiegsrohr (130) des Energiewandlers
• eine stufenlose Bewegung der Arbeitsbereiche vom unteren auf das obere Niveau im Aufstiegsrohr (130)
• einer Höhendifferenz zwischen dem unteren und dem oberen Niveau des Aufstiegsrohres (130) die eine Dauer der Bewegung eines einzelnen Arbeitsbereiches (AB) vom Einbringen auf dem unteren Niveau bis zum Erreichen des oberen Niveaus mindestens 2 Sekunden, bevorzugt mehr als 10 Sekunden erfordert
• ein geringes Gewicht der Kolben (170) das nur geringe Druckunterschiede an der Dichtung der Kolben (170) zwischen den einzelnen Arbeitsbereichen (AB) bzw. Arbeitsbereichen (AB) und Gewichtsbereichen (GB) erzeugt.

6. Vorrichtung zur Umwandlung der thermischen Energie einer Niedertemperaturwärmequelle mit Temperaturen von maximal 200°C in zwei Schritten in technisch nutzbare mechanische Energie, **gekennzeichnet durch**:
• mindestens einen ersten Energiewandler nach einem der vorhergehenden Ansprüche 2-5, der ein Arbeitsmittel (AM) und ein Wärmemedium (WM) unter Nutzung von thermischer Energie einer Niedertemperaturwärmequelle mit einer Temperatur von maximal 200°C von einem unteren Niveau auf ein oberes Niveau hebt und die vom Arbeitsmittel (AM) und dem Wärmemedium (WM) aufgenommene thermische Energie in potentielle Energie des Arbeitsmittels (AM) und des Wärmemediums (WM) wandelt
• einen zweiten Energiewandler (34), der in einem hydrostatischen Verfahren nach dem Stand der Technik unter Rückführung des Arbeitsmittels (AM) und des Wärmemediums (WM) vom oberen auf das untere Niveau die gewonnene potentielle Energie als technisch nutzbare mechanische Energie abgibt.

7. Vorrichtung (11) nach Anspruch 6, **dadurch gekennzeichnet, dass** sie mindestens folgende weitere Komponenten umfasst:
• Einen Wärmetauscher (31) zur Übertragung der thermischen Energie einer Niedertemperaturwärmequelle mit Temperaturen von maximal 200°C an ein unter Dosierdruck (pD) stehendes flüssiges Arbeitsmittel (51) und an ein unter Dosierdruck (pD) stehendes flüssiges Wärmemedium wobei die Höhe des Dosierdrucks eine Verdampfung des Arbeitsmittels bzw. des Wärmemediums während der Erwärmung verhindert
• Thermisch isolierte Zuführungen (40), um das im Wärmetauscher (31) erwärmte Arbeitsmittel (52) und das erwärmte Wärmemedium (56) dem ersten Energiewandler (25) zuzuführen
• Zuführungen (40), um das im ersten Energiewandler (25) vollständig verdampfte Arbeitsmittel (54) einer Dampfverflüssigungsvorrichtung (32) zuzuführen
• Einer Dampfverflüssigungsvorrichtung (32) zur Verflüssigung des verdampften Arbeitsmittels (54)
• Zuführungen um das flüssige, kalte Wärmemedium (55) und das kondensierte flüssige Arbeitsmittel (51) dem zweiten Energiewandler (34) zuzuführen
• Zuführungen, um das noch unter Dosierdruck (pD) stehende Arbeitsmittel (51) und das unter Dosierdruck (pD) stehende Wärmemedium (55) von dem zweiten Energiewandler wieder dem Wärmetauscher (31) zuzuführen.

8. Vorrichtung (2xx) nach Anspruch 6-7, **gekennzeichnet durch** einen langgestreckten, vertikal angeordneten Wärmetauscher (31) vor dem zweiten Energiewandler (34) wobei die durch die vertikale Anordnung des Wärmetauschers (31) im Wärmetauscher entstehende Flüssigkeitssäule einen mit der Höhe der Flüssigkeitssäule zunehmenden Druck des Arbeitsmittels bzw. des Wärmemediums erzeugt der eine Verdampfung des Arbeitsmittels bzw. des Wärmemediums während des Erwärmens verhindert .

9. Vorrichtung (12-14,16-20, 212, 216, 219) nach Anspruch 7 oder 8 **gekennzeichnet durch** eine Mischkammer (33) in der das Arbeitsmittel (AM) und das Wärmemedium (WM) vor der Zuführung zum ersten Energiewandler (25,26) in einem prozessspezifischen Verhältnis zu einem Arbeitsgemisch (AG) zusammengeführt werden.

10. Vorrichtung (15-20, 216, 219) nach einem der Ansprüche 6 bis 9, **dadurch gekennzeichnet, dass** zusätzlich zum Arbeitsmittel (52) und dem Wärmemedium (56) ein Gewichtsmedium (60) in den ersten Energiewandler (26) eingebracht werden kann, das im ersten Energiewandler (26) vom unteren auf das obere Niveau gehoben wird.

11. Vorrichtung nach Anspruch 10, **dadurch gekennzeichnet, dass** das Gewichtsmedium (60)
• nicht erwärmtes Wärmemedium oder
• nicht erwärmtes Arbeitsmittel oder
• ein Gemisch aus nicht erwärmtem Arbeitsmittel und nicht erwärmtem Wärmemedium ist.

12. Vorrichtung (11-20, 211,212,216,219) nach einem der Ansprüche 6-11, **dadurch gekennzeichnet, dass**:
• mehrere der ersten Energiewandler (25,26) nach einem der Ansprüche 2 bis 5 parallel angeordnet sind, welche die anderen aufgeführten Komponenten gemeinsam nutzen
• die mehreren ersten Energiewandler (25,26) individuell zu- oder abgeschaltet werden können.

13. Vorrichtung (11-20, 211, 212, 216, 219) nach Anspruch 6-12, **dadurch gekennzeichnet, dass** sie ein Kontroll- und Regelungssystem aufweist, welches:
• die Anzahl der zu- oder abgeschalteten ersten Energiewandler (25,26) steuert und an Veränderungen der Temperatur der Niedertemperaturwärmequelle, der Kondensationstemperatur oder der verfügbaren Energiemenge der Niedertemperaturwärmequelle anpasst
• die Menge des eingespeisten erwärmten Arbeitsmittels (52), des erwärmten Wärmemediums (56) und des Gewichtsmediums (60) reguliert und an Veränderungen der Temperatur der Niedertemperaturwärmequelle, der Kondensationstemperatur oder der verfügbaren Energiemenge der Niedertemperaturwärmequelle anpasst.

14. Verfahren nach Anspruch 1 zur Umwandlung der thermischen Energie eines durch die thermische Energie einer Niedertemperaturwärmequelle mit einer Temperatur von maximal 200°C erwärmten Arbeitsmittels (52) und eines, durch die thermische Energie der Niedertemperaturwärmequelle auf die gleiche Temperatur erwärmten Wärmemediums (56) in potentielle Energie des Arbeitsmittels und des Wärmemediums umfassend die Schritte
• Das erwärmte, flüssige Arbeitsmittel (52) und das erwärmte, flüssige Wärmemedium (56) werden in einen Energiewandler (25,26) gemäß einem der Ansprüche 2-5 eingebracht
• Das erwärmte, flüssige Arbeitsmittel und das erwärmte, flüssige Wärmemedium werden als Arbeitsgemisch (AG) im Energiewandler (25,26) in einem durch Kolben (170) räumlich abgegrenzten Arbeitsbereich (AB) geführt
• Die Arbeitsbereiche (AB) mit dem warmen Arbeitsgemisch (59) werden im Energiewandler (25,26) von einem unteren Niveau auf ein oberes Niveau gehoben, wobei das Anheben des Arbeitsgemisches auf das obere Niveau durch polytrope Umwandlung der thermischen Energie des Arbeitsmittels (52) und des Wärmemediums (56) in Hubarbeit durch eine vollständige Entspannungsverdampfung des Arbeitsmittels (52) nach dem E-TLC-Prozess erfolgt.

15. Verfahren nach Anspruch 14, **dadurch gekennzeichnet, dass**
• zusätzlich zu dem erwärmten Arbeitsmittel (52) und Wärmemedium (56) ein nicht erwärmtes Gewichtsmedium (60) vom unteren auf das obere Niveau gehoben wird
• das Gewichtsmedium (60) thermisch isoliert von dem erwärmten Arbeitsmittel (52) und dem erwärmten Wärmemedium (56) in durch Kolben (170) räumlich abgegrenzten Gewichtsbereichen (GB) auf das obere Niveau transportiert wird.

16. Verfahren nach einem der vorgenannten Ansprüche 14-15, **dadurch gekennzeichnet, dass** die Umwandlung der thermischen Energie des Arbeitsmittels (52) und des Wärmemediums (56) in potentielle Energie in dem Energiewandler (25,26)
• in mindestens 10, bevorzugt mehr als 20 voneinander unabhängigen, einzelnen Arbeitsbereichen (AB) erfolgt
• in einem kontinuierlichen und stufenlosen Aufstieg der Arbeitsbereiche (AB) vom unteren auf das obere Niveau erfolgt
• während des Aufstiegs der Arbeitsbereiche eine kontinuierliche und stufenlose Verringerung des Dosierdruck (pD) auf einen Kondensationsdruck erfolgt
• während des Aufstiegs der Arbeitsbereiche eine kontinuierliche und stufenlose Vergrößerung
• des Volumens der Arbeitsbereiche erfolgt

17. Verfahren zur Umwandlung der thermischen Energie einer Niedertemperaturwärmequelle mit einer Temperatur von maximal 200°C in einem geschlossenen Kreislauf in technisch nutzbare mechanische Energie, **dadurch gekennzeichnet, dass** die Umwandlung in mindestens den Schritten erfolgt:
• die thermische Energie der Niedertemperaturwärmequelle wird in einem ersten Schritt in einem Verfahren nach den Ansprüchen 14-16 in potentielle Energie umgewandelt
• Die potentielle Energie wird in einem zweiten Schritt in einem hydrostatischen Verfahren nach dem Stand der Technik in technisch nutzbare mechanische Energie umgewandelt

18. Verfahren (E-TLC2-Prozess) nach Anspruch 17 mit zumindest den folgenden Verfahrensschritten:
• **Schritt a:** Isobares Erwärmen eines unter Dosierdruck (pD) stehenden flüssigen Arbeitsmittels (51) und eines unter Dosierdruck (pD) stehenden flüssigen Wärmemedium (55) - die auch als Arbeitsgemisch (58) vorliegen können - aus einer Niedertemperaturwärmequelle ohne Verdampfung des Arbeitsmittels
• **Schritt** b: Polytrope Umwandlung der aufgenommenen thermischen Energie nach Anspruch 1 in mindestens einem, bevorzugt mehreren ersten Energiewandler (25,26) gemäß Anspruch 2-5 in potentielle Energie des Arbeitsmittels und des Wärmemediums
• **Schritt** c: Isobares Kondensieren des verdampften Arbeitsmittels (54)
• **Schritt** d: Isotherme Umwandlung eines Teils der gewonnenen potentiellen Energie des Arbeitsmittels und des Wärmemediums - die auch als Arbeitsgemisch (58) vorliegen können - in mindestens einer zweiten Energiewandlungsvorrichtung (34) in technisch nutzbare mechanische Energie

19. Verfahren (mE-TLC2-Prozess) nach Anspruch 17 mit zumindest den folgenden Verfahrensschritten:
• **Schritt a:** Polytrope Umwandlung der thermischen Energie eines unter Dosierdruck stehenden erwärmten Arbeitsmittels (52) und eines unter Dosierdruck stehenden erwärmten Wärmemediums (56) - die auch als Arbeitsgemisch (58) vorliegen können - nach Anspruch 1 in mindestens einem, bevorzugt mehreren ersten Energiewandler (25,26) gemäß Anspruch 2-5 in potentielle Energie des Arbeitsmittels und des Wärmemediums
• **Schritt b:** Isobares Kondensieren des verdampften Arbeitsmittels (54)
• **Schritt c:** Isochores Erwärmen des flüssigen Arbeitsmittels (51) und des flüssigen Wärmemediums (55) - die auch als Arbeitsgemisch (58) vorliegen können - bei gleichzeitiger Druckerhöhung aus einer Niedertemperaturwärmequelle (31) ohne Verdampfung des Arbeitsmittels
• **Schritt d:** Isotherme Umwandlung eines Teils der gewonnenen potentiellen Energie des Arbeitsmittels (52) und des Wärmemediums (56) in mindestens einem zweiten Energiewandler (34) in technisch nutzbare mechanische Energie ohne Verdampfung des Arbeitsmittels.

20. Verfahren nach einem der vorgenannten Ansprüche 17-19, **dadurch gekennzeichnet, dass** durch Variation der Menge des erwärmten Arbeitsmittels (52), des erwärmten Wärmemediums (56) und ggf. des Gewichtsmediums (60) eine kontinuierliche Anpassung
• an Veränderungen der Temperatur der Niedertemperaturwärmequelle erfolgt
• an Veränderungen der Kondensationstemperatur erfolgt
• an Veränderungen der verfügbaren Energiemenge der Niedertemperaturwärmequelle erfolgt.

## Claims

1. Method for the conversion of thermal energy of a low-temperature heat source with temperatures of maximum 200°C in a triangular process, hereinafter referred to as "Extended Trilateral Cycle" (E-TLC), into volume change work and subsequently technically utilisable energy, which passes through the following states or steps:
• a first process state (1) with a liquid working mixture (58) under a first pressure at a first temperature
• an increase in the pressure and an increase in the temperature of the working mixture to a second pressure and a second temperature without vaporisation of the working mixture, the second pressure and the second temperature being higher than the first pressure and the first temperature
• a second process state (3) with the liquid working mixture (59) at the second pressure and heated to the second temperature
• a flash evaporation of the working mixture initiated by external pressure reduction with partial evaporation of the working mixture with simultaneous performance of volume change work by the volume of the newly generated or volume increase of the already existing vapour
• a third process state (5) with the working mixture (58) again under the first pressure, partially vaporised and cooled to the first temperature
• condensation of the vaporised portion of the working mixture at the first temperature with removal of entropy to form a liquid, thereby restoring the first process state **characterised in that**
• the working mixture consists of a working medium and a heat medium which is not chemically identical to the working medium, the heat medium having a higher vaporisation temperature than the working medium at the same pressure
• during flash evaporation, only the working fluid evaporates and the heat medium remains in a liquid state at all times
• the working fluid vaporises completely from the working mixture and only the heat medium remains liquid
• the flash evaporation of the working fluid is polytropic
• the additional thermal energy required for the polytropic flash evaporation of the working fluid is transferred from the heat medium (56) to the evaporating working fluid (52) and the heat medium cools as a result.

2. Energy converter (25) for converting thermal energy into potential energy by realising the polytropic flash evaporation of a working fluid according to claim 1, process state 2 to process state 3, **characterised by** at least the components:
• a closed, thermally insulated, upwardly orientated pipe system with an ascending pipe (130) and a descending pipe (160), connected by pipe bends (110, 140) at a lower and an upper level
• a number of at least 10 pistons (170) rotating freely in the closed pipe system, which have a roughened, porous surface on the end face, which promotes bubble formation of the working fluid
• introduction openings and an introduction device (121) at the lower level of the pipe system for introducing a working medium (52) heated by contact with a heat source and under a metering pressure (pD) and a heated heat medium (56) under a metering pressure (pD), which can also be present as a working mixture (59), into a working area (AB) between two pistons (170)
• outlet openings at the upper level of the pipe system for discharging the completely vaporised working medium (54) under condensation pressure and the cooled heat medium (55) which has remained liquid under condensation pressure from the pipe system
• a separation device (150) at the upper level of the pipe system for separating the vaporised working medium (54) and the cold heat medium (55) which has remained liquid.

3. Energy converter (26) according to claim 2 **characterised by** at least the components:
• additional introduction openings and an introduction device (122) at the lower level of the pipe system for introducing a weight medium (60) into a weight region (GB) between two working regions (AB), wherein the weight medium (60) has not been heated by the heat source
• outlet openings at the upper level of the pipe system for the joint discharge of the completely vaporised working medium (54), the heat medium (55) remaining in liquid form and the weight medium (60) from the pipe system
• a separation device (150) at the upper level of the pipe system for separating the vaporised working medium (54) from the cold heat medium (55) remaining in liquid form and the liquid weight medium (60).

4. Energy converter (26) according to claim 3, **characterised in that** the energy converter (26) can be operated like an energy converter (25) according to claim 2 without a weight medium.

5. Energy converter according to one of the preceding claims 2-4, **characterised by**
• at least 10, preferably more than 20, independent individual working regions (AB) for converting the thermal energy of the heated working medium (52) and the heated heat medium (56) into potential energy in the ascent tube (130) of the energy converter
• a stepless movement of the working areas from the lower to the upper level in the ascending tube (130)
• a height difference between the lower and the upper level of the ascent tube (130) which requires a duration of movement of an individual working area (AB) from insertion at the lower level to reaching the upper level of at least 2 seconds, preferably more than 10 seconds
• a low weight of the pistons (170) which generates only small pressure differences at the seal of the pistons (170) between the individual working areas (AB) or working areas (AB) and weight areas (GB).

6. Device for converting the thermal energy of a low-temperature heat source with temperatures of maximum 200°C in two steps into technically usable mechanical energy, **characterised by**
• at least one first energy converter according to one of the preceding claims 2-5, which raises a working medium (AM) and a heat medium (WM) from a lower level to an upper level using thermal energy of a low-temperature heat source with a temperature of at most 200°C and converts the thermal energy absorbed by the working medium (AM) and the heat medium (WM) into potential energy of the working medium (AM) and the heat medium (WM)
• a second energy converter (34) which, in a hydrostatic process according to the state of the art, releases the potential energy obtained as technically usable mechanical energy by returning the working medium (AM) and the heat medium (WM) from the upper to the lower level.

7. Device (11) according to claim 6, **characterised in that** it comprises at least the following further components:
• a heat exchanger (31) for transferring the thermal energy of a low-temperature heat source with temperatures of at most 200°C to a liquid working medium (51) under metering pressure (pD) and to a liquid heat medium under metering pressure (pD), the level of the metering pressure preventing vaporisation of the working medium or the heat medium during heating
• thermally insulated tubes (40) for supplying the working fluid (52) heated in the heat exchanger (31) and the heated heat medium (56) to the first energy converter (25)
• tubes (40) for feeding the working fluid (54) completely vaporised in the first energy converter (25) to a vapour liquefaction device (32)
• a vapour liquefaction device (32) for liquefying the vaporised working fluid (54)
• tubes to supply the liquid, cold heat medium (55) and the condensed liquid working medium (51) to the second energy converter (34)
• tubes to feed the working fluid (51) still under dosing pressure (pD) and the heat medium (55) under dosing pressure (pD) from the second energy converter back to the heat exchanger (31).

8. Device (2xx) according to claims 6-7, **characterised by** an elongated, vertically arranged heat exchanger (31) upstream of the second energy converter (34), the liquid column produced in the heat exchanger by the vertical arrangement of the heat exchanger (31) generating a pressure of the working medium or of the heat medium which increases with the height of the liquid column and prevents evaporation of the working medium or of the heat medium during heating.

9. Device (12-14, 16-20, 212, 216, 219) according to claim 7 or 8 **characterised by** a mixing chamber (33) in which the working medium (AM) and the heat medium (WM) are combined in a process-specific ratio to form a working mixture (AG) before being fed to the first energy converter (25, 26).

10. Device (15-20, 216, 219) according to one of claims 6 to 9, **characterised in that**, in addition to the working medium (52) and the heat medium (56), a weight medium (60) can be introduced into the first energy converter (26), which is lifted from the lower to the upper level in the first energy converter (26).

11. Device according to claim 10, **characterised in that** the weight medium (60) is
• unheated heat medium or
• unheated working medium or
• a mixture of unheated working medium and unheated heat medium.

12. Device (11-20, 211, 212, 216, 219) according to one of claims 6-11, **characterised in that**:
• a plurality of the first energy converters (25, 26) according to any one of claims 2 to 5 are arranged in parallel, which share the other listed components
• the plurality of first energy converters (25, 26) can be switched on or off individually.

13. Device (11-20, 211, 212, 216, 219) according to claim 6-12, **characterised in that** it has a control and regulation system which:
• controls the number of first energy converters (25, 26) switched on or off and adapts to changes in the temperature of the low-temperature heat source, the condensation temperature or the amount of energy available from the low-temperature heat source
• regulates the quantity of the heated working medium (52), the heated heat medium (56) and the weight medium (60) fed in and adapts it to changes in the temperature of the low-temperature heat source, the condensation temperature or the amount of energy available from the low-temperature heat source.

14. Process according to claim 1 for converting the thermal energy of a working medium (52) heated by the thermal energy of a low-temperature heat source having a temperature of at most 200°C and of a heat medium (56) heated to the same temperature by the thermal energy of the low-temperature heat source into potential energy of the working medium and of the heat medium, comprising the steps of
• the heated liquid working fluid (52) and the heated liquid heat medium (56) are introduced into an energy converter (25, 26) according to any one of claims 2-5
• the heated, liquid working medium and the heated, liquid heat medium are guided as a working mixture (AG) in the energy converter (25, 26) in a working region (AB) spatially delimited by pistons (170)
• the working areas (AB) with the warm working mixture (59) are raised in the energy converter (25, 26) from a lower level to an upper level, whereby the working mixture is raised to the upper level by polytropic conversion of the thermal energy of the working medium (52) and the heat medium (56) into lifting work by complete flash evaporation of the working medium (52) after the E-TLC process.

15. Method according to claim 14, **characterised in that**
• in addition to the heated working medium (52) and heating medium (56), a non-heated weight medium (60) is lifted from the lower to the upper level
• the weight medium (60) is thermally isolated from the heated working medium (52) and the heated heat medium (56) and is transported to the upper level in weight regions (GB) spatially delimited by pistons (170).

16. Method according to one of the aforementioned claims 14-15, **characterised in that** the conversion of the thermal energy of the working medium (52) and the heat medium (56) into potential energy in the energy converter (25, 26)
• takes place in at least 10, preferably more than 20 independent individual working areas (AB)
• takes place in a continuous and stepless ascent of the working areas (AB) from the lower to the upper level
• a continuous and stepless reduction of the dosing pressure (pD) to a condensation pressure takes place during the ascent of the working areas
• a continuous and stepless increase in the volume of the working areas takes place during the ascent of the working areas.

17. Process for converting the thermal energy of a low-temperature heat source with a maximum temperature of 200°C in a closed circuit into technically usable mechanical energy, **characterised in that** the conversion takes place in at least the following steps
• the thermal energy of the low-temperature heat source is converted into potential energy in a first step in a process according to claims 14-16
• In a second step, the potential energy is converted into technically utilisable mechanical energy in a hydrostatic process according to the state of the art.

18. Process (E-TLC2 process) according to claim 17 with at least the following process steps:
• Step a: Isobaric heating of a liquid working medium (51) under metering pressure (pD) and a liquid heat medium (55) under metering pressure (pD) - which may also be present as a working mixture (58) - from a low-temperature heat source without vaporisation of the working medium
• Step b: Polytropic conversion of the absorbed thermal energy according to claim 1 in at least one, preferably several first energy converters (25, 26) according to claims 2-5 into potential energy of the working fluid and the heat medium
• Step c: Isobaric condensation of the vaporised working fluid (54)
• Step d: Isothermal conversion of a portion of the potential energy obtained from the working fluid and the heat medium - which may also be present as a working mixture (58) - into technically usable mechanical energy in at least one second energy conversion device (34).

19. Process (mE-TLC2 process) according to claim 17 with at least the following process steps:
• Step a: Polytropic conversion of the thermal energy of a heated working medium (52) under dosing pressure and a heated heat medium (56) under dosing pressure - which can also be present as a working mixture (58) - according to claim 1 in at least one, preferably several first energy converters (25, 26) according to claims 2-5 into potential energy of the working medium and the heat medium
• Step b: Isobaric condensation of the vaporised working fluid (54)
• Step c: Isochoric heating of the liquid working fluid (51) and the liquid heat medium (55) - which may also be present as a working mixture (58) - with simultaneous pressure increase from a low-temperature heat source (31) without vaporisation of the working fluid
• Step d: Isothermal conversion of part of the potential energy obtained from the working fluid (52) and the heat medium (56) in at least one second energy converter (34) into technically usable mechanical energy without vaporisation of the working fluid.

20. Method according to one of the aforementioned claims 17-19, **characterised in that**, by varying the quantity of the heated working medium (52), the heated heat medium (56) and possibly the weight medium (60), a continuous adaptation to changes in the temperature of the low-temperature heat source is effected
• to changes in the temperature of the low-temperature heat source
• to changes in the condensation temperature
• to changes in the amount of energy available from the low-temperature heat source.

## Revendications

1. Procédé pour la conversion de l'énergie thermique d'une source de chaleur à basse température avec des températures de 200°C au maximum dans un processus triangulaire, appelé ci-après "Cycle Trilatéral Etendu" (E-TLC), en travail de changement de volume et ensuite en énergie techniquement utilisable, qui passe par les états ou étapes suivants:
• Un premier état de processus (1) avec un mélange de travail liquide (58) sous une première pression à une première température
• une augmentation de la pression et une augmentation de la température du mélange de travail à une deuxième pression et une deuxième température sans évaporation du mélange de travail, la deuxième pression et la deuxième température étant supérieures à la première pression et à la première température
• un deuxième état de processus (3) avec un mélange de travail liquide (59) se trouvant sous la deuxième pression et chauffé à la deuxième température
• une vaporisation par détente du mélange de travail, initiée par une réduction de pression externe, avec vaporisation partielle du mélange de travail et exécution simultanée d'un travail de modification du volume par le volume de la vapeur nouvellement créée ou par l'augmentation du volume de la vapeur déjà présente
• un troisième état de processus (5) avec le mélange de travail (58) à nouveau sous la première pression, partiellement évaporé et refroidi à la première température
• Une condensation de la partie évaporée du mélange de travail à la première température avec évacuation de l'entropie en un liquide, ce qui permet de rétablir le premier état de processus **caractérisé en ce que**
• le mélange de travail se compose d'un fluide de travail et d'un fluide thermique qui n'est pas chimiquement identique au fluide de travail, le fluide thermique présentant, à pression égale, une température d'évaporation plus élevée que le fluide de travail
• Pendant l'évaporation par détente, seul le fluide de travail s'évapore et le fluide thermique reste à tout moment à l'état liquide
• Le fluide de travail s'évapore complètement du mélange de travail et seul le fluide thermique reste liquide
• L'évaporation par détente du fluide de travail se déroule de manière polytropique.
• l'énergie thermique supplémentaire nécessaire à l'évaporation par détente polytropique du fluide de travail est transférée du fluide thermique (56) au fluide de travail (52) qui s'évapore, ce qui refroidit le fluide thermique.

2. Convertisseur d'énergie (25) pour convertir de l'énergie thermique en énergie potentielle en réalisant la vaporisation par détente polytropique d'un fluide de travail selon la revendication 1, état de processus 2 à état de processus 3, **caractérisé par** au moins les composants:
• Un système de tuyauterie fermé, isolé thermiquement, orienté vers le haut, comprenant un tube de montée (130) et un tube de descente (160), reliés par des coudes (110, 140) à un niveau inférieur et à un niveau supérieur
• un nombre d'au moins 10 pistons (170) circulant librement dans le système de tuyaux fermé, qui présentent sur leur face frontale une surface poreuse rugueuse favorisant la formation de bulles du fluide de travail
• des ouvertures d'introduction et un dispositif d'introduction (121) au niveau inférieur du système tubulaire pour introduire un fluide de travail (52) chauffé par contact avec une source de chaleur et soumis à une pression de dosage (pD) et un fluide thermique (56) chauffé et soumis à une pression de dosage (pD), qui peuvent également se présenter sous forme de mélange de travail (59), dans une zone de travail (AB) entre deux pistons (170)
• des ouvertures de sortie au niveau supérieur du système de tuyaux pour évacuer du système de tuyaux le fluide de travail (54) complètement évaporé sous une pression de condensation et le fluide thermique (55) refroidi resté liquide sous une pression de condensation
• un dispositif de séparation (150) au niveau supérieur du système de tuyauterie pour séparer le fluide de travail évaporé (54) et le fluide thermique froid (55) resté liquide.

3. Convertisseur d'énergie (26) selon la revendication 2, **caractérisé par** au moins les composants:
• des ouvertures d'introduction supplémentaires et un dispositif d'introduction (122) au niveau inférieur du système de tubes pour introduire un milieu de poids (60) dans une zone de poids (GB) entre deux zones de travail (AB), le milieu de poids (60) n'ayant pas été chauffé par la source de chaleur
• des ouvertures de sortie au niveau supérieur du système de tuyaux pour évacuer ensemble le fluide de travail (54) complètement évaporé, le fluide thermique (55) resté liquide et le fluide de poids (60) du système de tuyaux
• un dispositif de séparation (150) au niveau supérieur du système de tuyaux pour séparer le fluide de travail vaporisé (54) du fluide thermique froid resté liquide (55) ainsi que du fluide de poids liquide (60).

4. Convertisseur d'énergie (26) selon la revendication 3, **caractérisé en ce qu'**un fonctionnement du convertisseur d'énergie (26) comme un convertisseur d'énergie (25) selon la revendication 2 est possible sans milieu de poids.

5. Convertisseur d'énergie selon l'une des revendications précédentes 2-4, **caractérisé par**:
• au moins 10, de préférence plus de 20 zones de travail individuelles (AB) indépendantes les unes des autres pour la conversion de l'énergie thermique du fluide de travail chauffé (52) et du fluide thermique chauffé (56) en énergie potentielle dans le tube de montée (130) du convertisseur d'énergie
• un mouvement continu des zones de travail du niveau inférieur au niveau supérieur dans le tube de montée (130)
• une différence de hauteur entre le niveau inférieur et le niveau supérieur du tube d'ascension (130) qui nécessite une durée de mouvement d'une seule zone de travail (AB) depuis son introduction au niveau inférieur jusqu'à ce qu'elle atteigne le niveau supérieur d'au moins 2 secondes, de préférence de plus de 10 secondes
• un faible poids des pistons (170) qui ne génère que de faibles différences de pression au niveau du joint d'étanchéité des pistons (170) entre les différentes zones de travail (AB) ou les zones de travail (AB) et les zones de poids (GB).

6. Dispositif de conversion en deux étapes de l'énergie thermique d'une source de chaleur à basse température ayant une température maximale de 200°C en énergie mécanique techniquement utilisable, **caractérisé par**:
• au moins un premier convertisseur d'énergie selon l'une des revendications précédentes 2 à 5, qui élève un fluide de travail (AM) et un fluide thermique (WM) d'un niveau inférieur à un niveau supérieur en utilisant l'énergie thermique d'une source de chaleur à basse température d'une température maximale de 200°C et qui convertit l'énergie thermique absorbée par le fluide de travail (AM) et le fluide thermique (WM) en énergie potentielle du fluide de travail (AM) et du fluide thermique (WM)
• un deuxième convertisseur d'énergie (34) qui, dans un procédé hydrostatique selon l'état de la technique, en ramenant le fluide de travail (AM) et le fluide thermique (WM) du niveau supérieur au niveau inférieur, délivre l'énergie potentielle obtenue sous forme d'énergie mécanique utilisable techniquement.

7. Dispositif (11) selon la revendication 6, **caractérisé en ce qu'**il comprend au moins les autres composants suivants:
• Un échangeur de chaleur (31) pour transmettre l'énergie thermique d'une source de chaleur à basse température avec des températures de 200°C maximum à un fluide de travail liquide (51) se trouvant sous pression de dosage (pD) et à un fluide thermique liquide se trouvant sous pression de dosage (pD), la hauteur de la pression de dosage empêchant une évaporation du fluide de travail ou du fluide thermique pendant le chauffage
• des conduites d'alimentation (40) isolées thermiquement, pour amener le fluide de travail (52) chauffé dans l'échangeur de chaleur (31) et le fluide thermique chauffé (56) au premier convertisseur d'énergie (25)
• des amenées (40) pour amener le fluide de travail (54) entièrement vaporisé dans le premier convertisseur d'énergie (25) à un dispositif de liquéfaction de vapeur (32)
• un dispositif de liquéfaction à la vapeur (32) pour liquéfier le fluide de travail vaporisé (54)
• des amenées pour amener le fluide thermique liquide froid (55) et le fluide de travail liquide condensé (51) au deuxième convertisseur d'énergie (34)
• des amenées pour amener le fluide de travail (51) encore sous pression de dosage (pD) et le fluide thermique (55) sous pression de dosage (pD) du deuxième convertisseur d'énergie à nouveau à l'échangeur de chaleur (31).

8. Dispositif (2xx) selon la revendication 6-7, **caractérisé par** un échangeur de chaleur (31) allongé, disposé verticalement, en amont du deuxième convertisseur d'énergie (34), la colonne de liquide créée par la disposition verticale de l'échangeur de chaleur (31) dans l'échangeur de chaleur produisant une pression du fluide de travail ou du fluide thermique qui augmente avec la hauteur de la colonne de liquide et qui empêche une évaporation du fluide de travail ou du fluide thermique pendant le chauffage.

9. Dispositif (12-14, 16-20, 212, 216, 219) selon la revendication 7 ou 8 **caractérisé par** une chambre de mélange (33) dans laquelle le fluide de travail (AM) et le fluide thermique (WM) sont réunis dans un rapport spécifique au processus pour former un mélange de travail (AG) avant l'amenée au premier convertisseur d'énergie (25, 26).

10. Dispositif (15-20, 216, 219) selon l'une quelconque des revendications 6 à 9, **caractérisé en ce que**, en plus du fluide de travail (52) et du fluide thermique (56), un fluide pondéral (60) peut être introduit dans le premier convertisseur d'énergie (26), lequel est soulevé du niveau inférieur au niveau supérieur dans le premier convertisseur d'énergie (26).

11. Dispositif selon la revendication 10, **caractérisé en ce que** le milieu de pesée (60) est
• un fluide thermique non chauffé ou
• un fluide de travail non chauffé ou
• un mélange de fluide de travail non chauffé et de fluide thermique non chauffé.

12. Dispositif (11-20, 211, 212, 216, 219) selon l'une des revendications 6 à 11, **caractérisé en ce que**:
• plusieurs des premiers convertisseurs d'énergie (25, 26) selon l'une des revendications 2 à 5 sont disposés en parallèle et partagent les autres composants énumérés
• les plusieurs premiers convertisseurs d'énergie (25, 26) peuvent être activés ou désactivés individuellement.

13. Dispositif (11-20, 211, 212, 216, 219) selon la revendication 6-12, **caractérisé en ce qu'**il comprend un système de contrôle et de régulation qui:
• contrôle et adapte le nombre de premiers convertisseurs d'énergie (25, 26) activés ou désactivés aux variations de la température de la source de chaleur à basse température, de la température de condensation ou de la quantité d'énergie disponible de la source de chaleur à basse température
• régule la quantité de fluide de travail chauffé (52), de fluide thermique chauffé (56) et de fluide pondéral (60) alimenté et l'adapte aux variations de la température de la source de chaleur à basse température, de la température de condensation ou de la quantité d'énergie disponible de la source de chaleur à basse température.

14. Procédé selon la revendication 1 pour convertir l'énergie thermique d'un fluide de travail (52) chauffé par l'énergie thermique d'une source de chaleur à basse température ayant une température maximale de 200°C et d'un fluide de chaleur (56) chauffé à la même température par l'énergie thermique de la source de chaleur à basse température en énergie potentielle du fluide de travail et du fluide de chaleur, comprenant les étapes de
• Le fluide de travail liquide chauffé (52) et le fluide thermique liquide chauffé (56) sont introduits dans un convertisseur d'énergie (25, 26) selon l'une des revendications 2 à 5
• Le fluide de travail liquide chauffé et le fluide thermique liquide chauffé sont guidés sous forme de mélange de travail (AG) dans le convertisseur d'énergie (25, 26) dans une zone de travail (AB) délimitée dans l'espace par des pistons (170)
• Les zones de travail (AB) avec le mélange de travail chaud (59) sont soulevées dans le convertisseur d'énergie (25, 26) d'un niveau inférieur à un niveau supérieur, le soulèvement du mélange de travail au niveau supérieur s'effectuant par conversion polytropique de l'énergie thermique du fluide de travail (52) et du fluide thermique (56) en travail de levage par une vaporisation par détente complète du fluide de travail (52) après le processus E-TLC.

15. Procédé selon la revendication 14, **caractérisé en ce que**
• en plus du fluide de travail (52) et du fluide thermique (56) chauffés, un fluide pondéral (60) non chauffé est soulevé du niveau inférieur au niveau supérieur
• le milieu de poids (60) est transporté au niveau supérieur, isolé thermiquement du milieu de travail (52) chauffé et du milieu de chaleur (56) chauffé, dans des zones de poids (GB) délimitées spatialement par des pistons (170).

16. Procédé selon l'une quelconque des revendications 14 à 15 précitées, **caractérisé en ce que** la conversion de l'énergie thermique du fluide de travail (52) et du fluide thermique (56) en énergie potentielle dans le convertisseur d'énergie (25, 26)
• dans au moins 10, de préférence plus de 20 zones de travail individuelles (AB) indépendantes les unes des autres
• s'effectue dans une montée continue et sans palier des zones de travail (AB) du niveau inférieur au niveau supérieur
• pendant la montée des zones de travail, il y a une réduction continue et progressive de la pression de dosage (pD) à une pression de condensation
• pendant la montée des zones de travail, une augmentation continue et progressive du volume des zones de travail a lieu

17. Procédé de transformation de l'énergie thermique d'une source de chaleur à basse température, d'une température maximale de 200°C, dans un circuit fermé, en énergie mécanique techniquement utilisable, **caractérisé en ce que** la transformation s'effectue au moins en les étapes suivantes :
• l'énergie thermique de la source de chaleur à basse température est convertie dans une première étape en énergie potentielle dans un procédé selon les revendications 14 à 16
• l'énergie potentielle est convertie, dans une deuxième étape, en énergie mécanique techniquement utilisable dans un procédé hydrostatique selon l'état de la technique.

18. Procédé (procédé E-TLC2) selon la revendication 17, comprenant au moins les étapes de procédé suivantes :
• Etape a : Chauffage isobare d'un fluide de travail liquide (51) sous pression de dosage (pD) et d'un fluide thermique liquide (55) sous pression de dosage (pD) - qui peuvent également se présenter sous forme de mélange de travail (58) - à partir d'une source de chaleur à basse température sans évaporation du fluide de travail
• Etape b : Conversion polytropique de l'énergie thermique absorbée selon la revendication 1 dans au moins un, de préférence plusieurs premiers convertisseurs d'énergie (25, 26) selon les revendications 2-5 en énergie potentielle du fluide de travail et du fluide thermique
• Étape c : Condensation isobare du fluide de travail vaporisé (54)
• Étape d : Conversion isotherme d'une partie de l'énergie potentielle obtenue du fluide de travail et du fluide thermique - qui peuvent également se présenter sous la forme d'un mélange de travail (58) - dans au moins un deuxième dispositif de conversion d'énergie (34) en énergie mécanique techniquement utilisable.

19. Procédé (mE-TLC2) selon la revendication 17, comprenant au moins les étapes de procédé suivantes:
• Etape a : Conversion polytropique de l'énergie thermique d'un fluide de travail (52) chauffé sous pression de dosage et d'un fluide thermique (56) chauffé sous pression de dosage - qui peuvent également se présenter sous forme de mélange de travail (58) - selon la revendication 1 dans au moins un, de préférence plusieurs premiers convertisseurs d'énergie (25, 26) selon les revendications 2-5 en énergie potentielle du fluide de travail et du fluide thermique
• Étape b : Condensation isobare du fluide de travail vaporisé (54)
• Étape c : Chauffage isochore du fluide de travail liquide (51) et du fluide thermique liquide (55) - qui peuvent également se présenter sous forme de mélange de travail (58) - avec augmentation simultanée de la pression à partir d'une source de chaleur à basse température (31) sans évaporation du fluide de travail
• Étape d : conversion isotherme d'une partie de l'énergie potentielle obtenue du fluide de travail (52) et du fluide thermique (56) dans au moins un deuxième convertisseur d'énergie (34) en énergie mécanique techniquement utilisable sans évaporation du fluide de travail.

20. Procédé selon l'une quelconque des revendications 17 à 19 précitées, **caractérisé en ce que**, en faisant varier la quantité de fluide de travail (52) chauffé, de fluide thermique (56) chauffé et, le cas échéant, de fluide pondéral (60), on obtient une adaptation continue à la température ambiante
• aux variations de la température de la source de chaleur à basse température
• aux variations de la température de condensation
• à des modifications de la quantité d'énergie disponible de la source de chaleur à basse température.
